# EUROPÄISCHE PATENTSCHRIFT

(11) **EP 2 210 818 B1**
(45) Veröffentlichungstag und Bekanntmachung des Hinweises auf die Patenterteilung: **12.09.2012**
(21) Anmeldenummer: 09000820.2
(22) Anmeldetag: 21.01.2009
(51) Int. Cl.: B65D 30/20, B65D 33/04, B65D 33/18

(54) **Seitenfaltenbeutel mit Umklappboden sowie Materialbahnabschnitt, eingerichtet und geeignet für die Herstellung dieses Seitenfaltenbeutels**
Bag with folding sides with folding base and material flow section, constructed and designed for the manufacture of this bag with folding sides
Sachet à soufflet latéral doté d'une base repliable et section de bande de matériau équipée et appropriée à la fabrication dudit sachet à soufflet latéral

(43) Veröffentlichungstag der Anmeldung: 28.07.2010
(73) Patentinhaber: Papier-Mettler - Inh. Michael Mettler, 54497 Morbach (DE)
(72) Erfinder: Budday, Christian, 54292 Trier (DE); Thösen, Arnold, 54497 Morbach (DE)
(74) Vertreter: Metten, Karl-Heinz

(56) Entgegenhaltungen:
- EP-A- 1 894 714
- CA-A- 875 950
- FR-A- 1 142 155
- GB-A- 776 382
- US-A- 426 607
- US-A- 2 085 301
- US-A- 3 508 701
- US-A1- 2007 292 053

## Beschreibung

Die vorliegende Erfindung betrifft einen Seitenfaltenbeutel gemäß dem Oberbegriff des Patentanspruchs 17 sowie einen Materialbahnabschnitt gemäß dem Oberbegriff des Patentanspruchs 1, der geeignet und ausgerichtet ist für die Herstellung des erfindungsgemäßen Seitenfaltenbeutels. Des Weiteren betrifft die Erfindung eine Materialbahn enthaltend eine Vielzahl an miteinander trennbar verbundenen erfindungsgemäßen Materialbahnabschnitten.

Seitenfaltenbeutel, insbesondere auch solche mit einem Sichtfenster, sind aus dem Stand der Technik hinlänglich bekannt und werden für die Verpackung von z.B. Obst-, Gemüse-, Wurst- und Brotwaren eingesetzt. Seitenfaltenbeutel werden in der Regel aus Papierbahnen bzw., wenn ein Sichtfenster gewünscht ist, aus Papier- und transparenten Kunststofffolienbahnen gefertigt. Seitenfaltenbeutel haben den Vorteil, platzsparend, d.h. mit hoher Packungsdichte gelagert und transportiert werden zu können. Gleichzeitig gestatten die Seitenfalten, auch voluminöses Stückgut, z.B. Brote oder eine Vielzahl an Brötchen, verpacken zu können.

Ein besonders dichter Beutelboden wird gemäß der US 6,033,114 dann erhalten, wenn der Unterkantenabschnitt des Beutelbodens doppelt umgeschlagen wird. Diese Vorgehensweise ist jedoch materialintensiv und führt zu Seitenfaltenbeuteln mit einem wulstartigen Bodenabschnitt, was den effizienten Transport und die Lagerung einer Vielzahl solcher Beutel in Form von Beutelstapeln nahezu unmöglich macht.

Würde man den Bereich der Unterkante des Beutelschlauches nicht doppelt, sondern nur einfach umschlagen, verbleiben zwangsläufig bei der in der US 6,033,114 wiedergegebenen Ausführungsform eines Seitenfaltenbeutels Durchlasskanäle im Bereich der Seitenfalten, durch die partikuläres Gut, z.B. Brotkrümel, nach außen gelangen können. Dieses wird im Allgemeinen als äußerst störend empfunden, führt es doch zur Verunreinigung von Stauraum und Transportgebinden.

Die Ausbildung eines Beutelbodens im Wege einer Bodenfalte durch einfaches Umklappen und Verkleben des umgeklappten Unterkantenabschnitts des Beutelschlauchs ist, wie der CH 647 209 A5 zu entnehmen ist, eine seit langem praktizierte Maßnahme. Dieses wird durch die FR 1 604 462 A und die FR 1 511 063 A bestätigt.

Aus der US 3,508,701 ist ein Materialbahnabschnitt für einen Beutel bekannt, wobei der Beutel mittels eines Aufklebeverfahrens in einem Schritt hergestellt wird.

Die US 426,607 A beschreibt einen gattungsgemäßen Materialbahnabschnitt für einen Beutel mit unterschiedlichen Ausgestaltungen der Oberkanten und Unterkanten des Beutels.

Es wäre nun wünschenswert, auf solche Seitenfaltenbeutel zurückgreifen zu können, die nicht mit den Nachteilen des Stands der Technik behaftet sind. Der vorliegenden Erfindung lag daher die Aufgabe zugrunde, Seitenfaltenbeutel verfügbar zu machen, die über einen Beutelboden mit verbesserter Dichtigkeit verfügen und die gleichwohl einfach und materialsparend hergestellt und ohne Weiteres mit hoher Packungsdichte in Stapelform gelagert und transportiert werden können.

Die der Erfindung zugrunde liegende Aufgabe wird gelöst durch die kennzeichnenden Merkmale des Patentanspruchs 1.

Diese Ausführungsform führt trotz sehr einfacher Herstellbarkeit auch in der Serienproduktion zu einem sehr dichten Bodenbereich bei einem Seitenfaltenbeutel mit einfacher Bodenklappe.

Der Rückwandabschnitt des erfindungsgemäßen Materialbahnabschnitts kann mit der Rückwand in dem aus diesem Materialbahnabschnitt hergestellten Seitenfaltenbeutel in Form und Größe übereinstimmen. Dieses ist jedoch keine Notwendigkeit. Das Gleiche gilt für den ersten und den zweiten Seitenwandabschnitt und für den Frontwandabschnitt. Wird z.B. aus dem erfindungsgemäßen Materialbahnabschnitt ein Beutelschlauch gebildet, haben hierfür regelmäßig überlappende Abschnitte zur Verfügung zu stehen, die miteinander verklebt oder sonst wie miteinander haftend verbunden werden können. Dieser bzw. diese überlappenden Bereiche können an beliebigen Stellen des Materialbahnabschnitts vorgesehen sein, je nachdem, aus welchem bzw. wie vielen separaten Teilstücken dieser Materialbahnabschnitt gefertigt wird. In diesen Fällen kann es durchaus vorkommen, dass z.B. die erste Seitenwand im fertigen Seitenfaltenbeutel nicht vollständig übereinstimmt mit dem ersten Seitenwandabschnitt des zugrunde liegenden erfindungsgemäßen Materialbahnabschnitts. Auch findet sich ein unterer Abschnitt des Frontwandabschnitts, d.h. ein unterhalb einer Umklappfaltlinie vorliegender Bereich, im fertiggestellten Seitenfaltenbeutel auf der Rückseite des Beutels wieder. Im Sinne der vorliegenden Erfindung wird auch dieser Abschnitt zum Frontwandabschnitt gezählt.

Unter einer Längsachse im Sinne der vorliegenden Erfindung soll stets eine solche Längsachse verstanden werden, die sich in Richtung von der Ober- zur Unterkante des Rückwandabschnitts erstreckt und die, falls möglich, eine Symmetrieachse in Bezug auf diesen Rückwandabschnitt darstellt, oder die sich als eine solche Achse ergibt, deren mittlerer Abstand zu dem ersten und dem zweiten Seitenrand des Rückwandabschnitts den gleichen mittleren Abstand aufweist. Die Querachse im Sinne der vorliegenden Erfindung verläuft senkrecht zu dieser Längsachse und stellt, falls möglich, eine Symmetrieachse des Rückwandabschnitts dar oder weist zur Ober- und zur Unterkante jeweils den gleichen mittleren Abstand auf. Längsund Querachse definieren sich im Sinne der vorliegenden Erfindung somit nicht über eine längere Längen- als Querausdehnung des Rückwandabschnitts. Bei der Längsausdehnung in Richtung der Längsachse im Bereich der Unterkante bzw. der Unterkantenabschnitte wird regelmäßig die Ausdehnung in Richtung von der Oberkante zu der Unterkante bzw. darüber hinausgehend verstanden. Bei der Längsausdehnung in Richtung der Längsachse im Bereich der Oberkante bzw. der Unterkantenabschnitte wird regelmäßig die Ausdehnung in Richtung von der Unterkante zu der Oberkante bzw. darüber hinausgehend verstanden.

In einer vorteilhaften Ausgestaltung fallen der erste Seitenrand des Rückwandabschnitts und die erste Faltlinie sowie die erste seitliche Begrenzung des ersten Seitenwandabschnitts zusammen. In einer weiteren Ausführungsform fallen, insbesondere zusätzlich, der zweite Seitenrand des Rückwandabschnitts und die zweite Faltlinie sowie die erste seitliche Begrenzung des zweiten Seitenwandabschnitts zusammen.

Seitenfaltenbeutel mit Umklappboden verfügen regelmäßig über mindestens sechs Faltlinien. Vier dieser Faltlinien entsprechen im Allgemeinen den Seitenrändern von Front- und Rückwand beim fertiggestellten Seitenfaltenbeutel, während die zwei verbleibenden Faltlinien in den Seitenwänden vorliegen und dazu führen, dass diese nach innen eingeschlagen werden können.

Der Materialbahnabschnitt kann ein- oder mehrstückig sein. In einer Ausführungsform kann z.B. vorgesehen sein, dass der Rückwandabschnitt, ein Teil des sich an den Rückwandabschnitt anschließenden zweiten Seitenwandabschnitts sowie der erste Seitenwandabschnitt und ein Teil des sich an diesen anschließenden Vorderwandabschnitts ein erstes Teilstück und dass der fehlende Teil des zweiten Seitenwandabschnitts und der fehlende Teil des sich hieran anschließenden Frontwandabschnitts das zweite Teilstück eines zweistückigen Materialbahnabschnitts bilden.

Insbesondere wenn der erfindungsgemäße Materialbahnabschnitt zwei- oder mehrstückig ausgebildet ist, kann vorgesehen sein, dass mindestens ein Teilstück, insbesondere mindestens ein Bereich des Frontwandabschnitts, transparent und mindestens ein weiteres Teilstück nicht transparent sind.

Vorzugsweise liegt dabei das erste Teilstück nicht transparent, z.B. in Papierform, und das zweite Teilstück zumindest in Teilen transparent vor. Geeignete transparente Folienmaterialien, wie sie regelmäßig bei Beuteln zum Einsatz kommen, sind dem Fachmann bekannt. Beispielsweise kann hierfür auf Polyolefin- oder Polyesterfolien zurückgegriffen werden. Unter den geeigneten Polyesterfolien seinen Polyethylenterephthalatfolien (PET-Folien) hervorgehoben. Die transparenten Kunststofffolien können mono- oder biaxial gereckt sein. Selbstverständlich können auch transparente Verbundfoliensysteme, z.B. auf PET-Basis, zum Einsatz kommen.

Bei den erfindungsgemäßen Materialbahnabschnitten verlaufen die Faltlinien, welche zur Ausbildung von Seitenfaltenbeuteln erforderlich sind, vorzugsweise parallel. Demgemäß liegen in einer Ausführungsform die ersten, zweiten, dritten, vierten, fünften und sechsten Faltlinien im Wesentlichen parallel vor.

Gemäß einer besonderes bevorzugten Ausführungsform ist vorgesehen, dass bei dem erfindungsgemäßen Materialbahnabschnitt die Unterkante eines Abschnitts B von erstem und/oder zweitem Seitenwandabschnitt in Richtung der Längsachse eine Ausdehnung aufweist, die im Wesentlichen der der Unterkante des Frontwandabschnitts entspricht.

In einer bevorzugten Ausgestaltung eines erfindungsgemäßen Materialbahnabschnitts ist ferner vorgesehen, dass ein Abschnitt A von erstem Seitenwandabschnitt und/oder ein Abschnitt A' von zweitem Seitenwandabschnitt ein erstes Teilstück A1 bzw. A'1 benachbart zu dem ersten bzw. zweiten Seitenrand des Rückwandabschnitts aufweist mit einer Ausdehnung der Unterkante in Richtung der Längsachse, die im Wesentlichen der Ausdehnung der Unterkante des Rückwandabschnitts in Richtung der Längsachse entspricht, sowie ein zweites Teilstück A2, das sich an das Teilstück A1 anschließt und dessen Unterkante sich in Richtung der Längsachse über die Ausdehnung der Unterkante des Rückwandabschnitts erstreckt, jedoch nicht soweit wie die Ausdehnung der Unterkante des Abschnitts B von erstem Seitenwandabschnitt und/oder ein zweites Teilstück A'2, das sich an das Teilstück A'1 anschließt und dessen Unterkante sich in Richtung der Längsachse über die Ausdehnung der Unterkante des Rückwandabschnitts erstreckt, jedoch nicht soweit wie die Ausdehnung der Unterkante des Abschnitts B' von zweitem Seitenwandabschnitt.

Hierbei kann insbesondere vorgesehen sein, dass der Abschnitt A von erstem Seitenwandabschnitt ferner ein Teilstück A3 umfasst, das sich an das Teilstück A2 anschließt und sich bis zur dritten Seitenfalte von erstem Seitenwandabschnitt erstreckt und das eine Ausdehnung der Unterkante in Richtung der Längsachse aufweist, die im Wesentlichen der Ausdehnung der Unterkante des Teilstücks B von erstem Seitenwandabschnitt entspricht, und/oder dass der Abschnitt A' von zweitem Seitenwandabschnitt ferner ein Teilstück A'3 umfasst, das sich an das Teilstück A'2 anschließt und sich bis zur vierten Seitenfalte von zweitem Seitenwandabschnitt erstreckt und das eine Ausdehnung der Unterkante in Richtung der Längsachse aufweist, die im Wesentlichen der Ausdehnung der Unterkante des Teilstücks B' von zweitem Seitenwandabschnitt entspricht.

Erfindungsgemäße Materialbahnabschnitte können sich ferner dadurch auszeichnen, dass die Oberkante des Abschnitts B und/oder B' von erstem bzw. zweitem Seitenwandabschnitt in Richtung der Längsachse eine Ausdehnung aufweist, die im Wesentlichen der der Oberkante des Frontwandabschnitts entspricht.

Auch kann vorgesehen sein, dass der Abschnitt A von erstem Seitenwandabschnitt ein erstes Teilstück A1 benachbart zu dem ersten Seitenrand des Rückwandabschnitts aufweist mit einer Ausdehnung der Oberkante in Richtung der Längsachse, die im Wesentlichen der Ausdehnung der Oberkante des Rückwandabschnitts in Richtung der Längsachse entspricht, sowie ein zweites Teilstück A2, das sich an das Teilstück A1 anschließt und dessen Oberkante sich in Längsachsenrichtung weniger weit ausdehnt als die Oberkante des Rückwandabschnitts und/oder dass der Abschnitt A' von zweitem Seitenwandabschnitt ein erstes Teilstück A'1 benachbart zu dem ersten Seitenrand des Rückwandabschnitts aufweist mit einer Ausdehnung der Oberkante in Richtung der Längsachse, die im Wesentlichen der Ausdehnung der Oberkante des Rückwandabschnitts in Richtung der Längsachse entspricht, sowie ein zweites Teilstück A'2, das sich an das Teilstück A'1 anschließt und dessen Oberkante sich in Längsachsenrichtung weniger weit ausdehnt als die Oberkante des Rückwandabschnitts.

Hierbei ist besonders bevorzugt, wenn der Abschnitt A von erstem Seitenwandabschnitt ferner ein Teilstück A3 umfasst, das sich an das Teilstück A2 anschließt und sich bis zur dritten Seitenfalte von erstem Seitenwandabschnitt erstreckt und das eine Ausdehnung der Oberkante in Richtung der Längsachse aufweist, die im Wesentlichen der Ausdehnung der Oberkante des Teilstücks B von erstem Seitenwandabschnitt entspricht, und/oder dass der Abschnitt A' von zweitem Seitenwandabschnitt ferner ein Teilstück A'3 umfasst, das sich an das Teilstück A'2 anschließt und sich bis zur vierten Seitenfalte von zweitem Seitenwandabschnitt erstreckt und das eine Ausdehnung der Oberkante in Richtung der Längsachse aufweist, die im Wesentlichen der Ausdehnung der Oberkante des Teilstücks B' von erstem Seitenwandabschnitt entspricht.

Ferner kann vorgesehen sein, dass, wenn der Materialbahnabschnitt in einer Ebene angeordnet ist, die Unterkanten des Frontwandabschnitts, der Abschnitte B und B' von erstem bzw. zweitem Seitenwandabschnitt und gegebenenfalls der Abschnitte A3 und A'3 von erstem bzw. zweitem Seitenwandabschnitt parallel, insbesondere kollinear, verlaufen und/oder dass die Oberkanten des Frontwandabschnitts, der Abschnitte B und B' von erstem bzw. zweitem Seitenwandabschnitte und gegebenenfalls der Abschnitte A3 und A'3 von erstem bzw. zweitem Seitenwandabschnitt parallel, insbesondere kollinear, verlaufen.

In entsprechender Weise kann vorgesehen sein, dass, wenn die Materialbahn in einer Ebene angeordnet ist, die Unterkanten des Rückwandabschnitts und der Abschnitte A1 und A'1 von erstem bzw. zweitem Seitenwandabschnitt parallel, insbesondere kollinear, verlaufen und/oder dass Oberkanten des Rückwandabschnitts und der Abschnitte A1 und A'1 von erstem bzw. zweitem Seitenwandabschnitt parallel, insbesondere kollinear, verlaufen.

Als besonders zweckmäßig bei der Herstellung der erfindungsgemäßen Materialbahnabschnitte hat sich erwiesen, dass, wenn der Materialbahnabschnitt in einer Ebene angeordnet ist, die Oberkante dieses Materialbahnabschnitts im Wesentlichen parallel zur Unterkante desselben verläuft.

Die der Erfindung zugrunde liegende Aufgabe wird des weiteren gelöst durch eine Materialbahn, umfassend eine Vielzahl an aufeinander folgenden erfindungsgemäßen Materialbahnabschnitten, wobei die Unterkante eines ersten Materialbahnabschnitts, gebildet aus den Unterkanten von Rückwandabschnitt, erstem und zweitem Seitenwandabschnitt und Frontwandabschnitt, über eine Schwächungslinie, insbesondere eine Perforationsnaht, trennbar mit der Oberkante, gebildet aus den Oberkanten von Rückwandabschnitt, Frontwandabschnitt und erstem und zweitem Seitenwandabschnitt, eines benachbarten zweiten Materialbahnabschnitts verbunden ist und wobei die Oberkante des ersten Materialbahnabschnitts, gebildet aus den Oberkanten von Rückwandabschnitt, Frontwandabschnitt und erstem und zweitem Seitenwandabschnitt, über eine Schwächungslinie, insbesondere eine Perforationsnaht, trennbar mit der Unterkante, gebildet aus den Unterkanten von Rückwandabschnitt, Frontwandabschnitt und erstem und zweitem Seitenwandabschnitt, eines dritten Materialbahnabschnitts verbunden ist. Unter einer Vielzahl von Materialbahnabschnitten im Sinne der vorliegenden Erfindung sollen mindestens zwei oder drei, vorzugsweise mehr als 10 oder 100 Materialbahnabschnitte verstanden werden.

Besonders zweckmäßige erfindungsgemäße Materialbahnen umfassen ferner mindestens eine auf mindestens einem Materialbahnabschnitt, auf der Außenseite des Rückwandabschnitts und beabstandet von der Unterkante desselben vorliegend, insbesondere kontinuierliche, Klebematerialbahn.

Auch kann bei den erfindungsgemäßen Materialbahnen vorgesehen sein, dass die Klebematerialbahn in einem Abstand von der Umklappbodenfalte verläuft, der größer ist als der Abstand der Unterkante des Rückwandabschnitts von der Umklappbodenfalte und der kleiner ist als der Abstand der Unterkante des Abschnitts B von erstem und/oder zweitem Seitenwandabschnitt von der Umklappbodenfalte.

Schließlich wird die der Erfindung zugrunde liegende Aufgabe gelöst durch einen Seitenfaltenbeutel mit den kennzeichnenden Merkmalen des Patentanspruchs 17.

Hierbei sind solche Seitenfaltenbeutel bevorzugt, umfassend eine Vorderwand, eine Rückwand sowie Rück- und Vorderwand miteinander verbindende erste und zweite Seitenwände, wobei der Boden des Seitenfaltenbeutels einen geklebten Umklappboden darstellt, erhalten aus einem erfindungsgemäßen Materialbahnabschnitt, wobei aus Rückwandabschnitt und Frontwandabschnitt sowie erstem und zweitem Seitenwandabschnitt einen Beutelschlauch gebildet ist mit nach innen gefalteten ersten und zweiten Seitenwänden, bei dem die Innenseiten von Rückwandabschnitt und Frontwandabschnitt zumindest partiell gegenseitig zur Anlage gelangen oder bringbar sind, wobei beabstandet von der Bodenumklappfaltlinie auf der Rückseite des Rückwandabschnitts mindestens ein, insbesondere kontinuierlicher, Streifen aus Klebematerial jedenfalls in einem Bereich vorliegt, der über den Abstand der Unterkante des Rückwandabschnitts von der Bodenumklappfaltlinie hinausgeht und der sich bis zu dem Abstand der Unterkante des zweiten Seitenfaltabschnitts (Abschnitt B bzw. B') von erstem und/oder zweitem Seitenwandabschnitt in Richtung der Längsachse von der Bodenumklappfaltlinie erstreckt, und wobei der jenseits der Bodenumklappfaltlinie, d.h. in Richtung der Unterkante, befindliche Abschnitt des Beutelschlauchs auf die Außenseite des Rückwandabschnitts unter Verkleben und Ausbildung eines Umklappbodens umgeklappt ist, so dass zumindest Bereiche des ersten Seitenfaltabschnitts, insbesondere die Teilstücke A2, und gegebenenfalls A3, sowie des zweiten Seitenfaltabschnitts (Abschnitt B) von erstem Seitenwandabschnitt und/oder zumindest Bereiche des ersten Seitenfaltabschnitts, insbesondere die Teilstücke A'2, und gegebenenfalls A'3, sowie des zweiten Seitenfaltabschnitts (Abschnitt B') von zweitem Seitenwandabschnitt zumindest bereichsweise mit der Außenseite der Rückwand verklebt oder verklebbar sind.

Solche erfindungsgemäßen Seitenfaltenbeutel sind besonders bevorzugt, bei denen der Frontwandabschnitt zumindest in Teilen, vorzugsweise vollständig, transparent ausgestaltet ist, oder bei denen der Frontwandabschnitt und der Abschnitt B und/oder B' von erstem bzw. zweitem Seitenwandabschnitt transparent ausgestaltet sind.

Gemäß einer weiteren Ausführungsform können auch solche Seitenfaltenbeutel vorgesehen sein, bei denen der Rückwandabschnitt, der Frontwandabschnitt, der erste Seitenwandabschnitt und/oder der zweite Seitenwandabschnitt zumindest bereichsweise atmungsaktive Perforationslöcher aufweisen.

Solche erfindungsgemäßen Seitenfaltenbeutel sind besonders bevorzugt, bei denen die Oberkante der Rückwand und die Oberkanten der Teilstücke A1 und/oder A'1 und gegebenenfalls A2 und/oder A'2 von erster und zweiter Seitenwand über die Oberkante der Frontwand hinausragen. Bei der vorangehend dargestellten bevorzugten Ausführungsform eines erfindungsgemäßen Seitenfaltenbeutels ist die Rückwand mit einer Lasche ausgestattet, die sich durchgängig bis in den Bereich der Frontwand erstreckt. Diese Art der Gestaltung einer Lasche führt zu einer erheblichen Verringerung der Gefahr des Einreißens im Bereich der oberen Faltlinien beim Öffnen oder beim Befüllen des Seitenfaltenbeutels.

Hierbei ist besonders bevorzugt, wenn die Oberkante der Rückwand und die Oberkanten der Teilstücke A1 von erster und zweiter Seitenwand im Wesentlichen gleich weit beabstandet sind von der Oberkante der Frontwand.

Erfindungsgemäβ ist ein solcher Seitenfattenbeutel vorgesehen, bei dem der zweite Seitenfaltabschnitt von erstem Seitenwandabschnitt einen Bereich, angeordnet zwischen der Bodenumklappfaltlinie F und der Unterkante, aufweist, der beim Aufeinanderklappen von erstem und zweitem Seitenfaltabschnitt des ersten Seitenwandabschnitts entlang der dritten Faltlinie nicht von dem ersten Seitenfal abschnitt bedeckt ist und der mindestens einen ersten Durchlass aufweist und/oder dass der zweite Seitenfaltabschnitt von zweitem Seitenwandabschnitt einen Bereich aufweist, angeordnet zwischen der Bodenumklappfaltlinie F und der Unterkante, der beim Aufeinanderklappen von erstem und zweitem Seitenfaltabschnitt des zweiten Seitenwandabschnitts entlang der vierten Faltlinie nicht von dem ersten Seitenfaltabschnitt bedeckt ist und der mindestens einen zweiten Durchlass aufweist, wobei der erste und/oder zweite Durchlass bei Umklappen des jenseits der Bodenumklappfaltlinie befindlichen Abschnitts des Beutelschlauchs auf die Außenseite des Rückwandabschnitts mit dem Klebematerial zumindest partiell überlappt, so dass das Klebematerial durch den ersten und/oder zweiten Durchlass hindurch mit der Innenseite des Frontwandabschnitts in Kontakt bringbar ist oder steht. Auf diese Weise erhält man einen besonders dichten Beutelboden, durch den z.B. partikuläres Gut auch bei unsachgemäßer Handhabung nicht mehr nach außen dringen kann.

Mit der vorliegenden Erfindung geht die überraschende Erkenntnis einher, dass sich durch geeignete Manipulation der Unterkanten der Seitenwandabschnitte bereits bei Anbringung einer einfachen Bodenfalz ein wesentlich dichterer Seitenbeutelboden erhalten lässt, durch den partikuläre Schüttgutreste, z.B. Brotkrümel, auch bei unsachgemäßer Handhabung nicht mehr ohne weiteres entweichen können. Von Vorteil ist ferner, dass die Manipulation im Bereich der Unterkante des erfindungsgemäßen Materialbahnabschnitts, die eine stark verbesserte Dichtigkeit mit sich bringt, wenn aus einer erfindungsgemäßen Materialbahn gefertigt, einen Oberkantenverlauf der Materialbahnabschnitte bedingt, welcher die Gefahr des Einreißens der Lasche beim Öffnen oder Befüllen des hieraus erhaltenen Seitenfaltenbeutels drastisch minimiert, wenn nicht gar eliminiert.

Weitere Merkmale und Vorteile der Erfindung ergeben sich aus der nachgehenden Beschreibung, in der eine bevorzugte Ausführungsform der Erfindung beispielhaft anhand schematischer Zeichnungen erläutert wird. Dabei zeigen:
- Figur 1: eine schematische Draufsicht auf einen Materialbahnabschnitt eines Seitenfaltenbeutels gemäß dem Stand der Technik,
- Figur 2: eine schematische Draufsicht auf einen anderen Materialbahnabschnitt für einen Seitenfaltenbeutel gemäß dem Stand der Technik,
- Figur 3: eine schematische Querschnittszeichnung eines Seitenfaltenbeutels erhalten aus dem Materialbahnabschnitt gemäß Figur 1 benachbart zum Umklappboden,
- Figur 4: eine schematische Querschnittszeichnung eines Seitenfaltenbeutels erhalten aus dem Materialbahnabschnitt gemäß Figur 2 benachbart zum Umklappboden,
- Figur 5: eine schematische Draufsicht auf einen erfindungsgemäßen Materialbahnabschnitt,
- Figur 6: eine schematische Draufsicht auf einen gefalteten Seitenfaltenbeutelschlauch, erhalten aus dem Materialbahnabschnitt gemäß Figur 5, und
- Figur 7: eine schematische Querschnittszeichnung eines erfindungsgemäßen Seitenfaltenbeutels, erhalten aus dem Materialbahnabschnitt gemäß Figur 5.

Figur 1 zeigt in schematischer Draufsicht einen Materialbahnabschnitt 1 für einen Seitenfaltenbeutel gemäß dem Stand der Technik. Diese Materialbahn 1 umfasst den Rückwandabschnitt 3, die Seitenwandabschnitte 5 und 7 und die Frontwandteilabschnitte 9a und 9b. Der Rückwandabschnitt 3 wird eingegrenzt durch die Oberkante 11, die Unterkante 13 und die sich gegenüberliegenden ersten und zweiten Seitenränder 15 und 17, welche gleichzeitig die erste bzw. zweite Faltlinie darstellen. Die ersten und zweiten Seitenwandabschnitte 5 und 7 unterteilen sich jeweils in Seitenfaltabschnitte 19 und 21 bzw. 23 und 25, welche jeweils durch eine Seitenfaltlinie 27 bzw. 29, welche dritte und vierte Faltenlinien repräsentieren, getrennt sind. An den Faltabschnitt 25 des zweiten Seitenwandabschnitts 7 schließt sich der erste Teil 9a des Frontwandabschnitts 9 an. Im Übergang von dem Faltabschnitt 25 zu dem Teilstück 9a des Frontwandabschnitts befindet sich die sechste Faltlinie 31. In entsprechender Weise schließt sich an den Faltabschnitt 21 des ersten Seitenwandabschnitts 5 ein weiteres Teilstück 9b des Frontwandabschnitts 9 an, abgetrennt durch die fünfte Faltlinie 33.

In der in Figur 1 wiedergegebenen Darstellung des Materialbahnabschnitts für einen Seitenfaltenbeutel gemäß dem Stand der Technik befindet sich dieser in einer Ebene vorliegend, wobei durch den Rückwandabschnitt 3 eine normierte Längsachse Y gelegt ist. Ferner ist zur besseren Veranschaulichung die Bodenumklappfaltlinie F gepunktet dargestellt. Bei der in Figur 1 wiedergegebenen Ausführungsform blickt man von oben auf die Innenseite 33 des Materialbahnabschnitts 1. Aus dem Materialbahnabschnitt 1 kann ein Beutelschlauch gebildet werden, indem man die den Frontseitenabschnitt 9 bildenden Teilstücke 9a und 9b in den jeweiligen Randbereichen 37 und 39 mittels Verklebens miteinander verbindet. Bildet man bei diesem Beutelschlauch die Seitenwandabschnitte 5 und 7 mit nach innen geklappten Seitenfalten aus, kann der jenseits der Bodenumklappfaltlinie F befindliche Abschnitt, d.h. der sich zu der Unterkante 41 des Materialbahnabschnitts 1 hin erstreckende Abschnitt nach hinten, d.h. auf die Außenseite (nicht abgebildet) des Rückwandabschnitts 3 geklappt und verklebt werden. Hierbei werden regelmäßig nun die Innenseiten der Seitenfaltabschnitte 19 und 23 von erstem und zweitem Seitenwandabschnitt 5 bzw. 7 sowie ein Abschnitt der Innenseite des Frontwandabschnitts 9 mit der Außenseite der Rückwand verklebt. Der Klebestreifen erstreckt sich regelmäßig über die gesamte Breite auf der Außenseite des Rückwandabschnitts 3, und zwar oberhalb des Abstands des Unterkantenabschnitts 43 des Rückwandabschnitts 3 von der Bodenumklappfaltlinie F.

Ein derart bodenseitig verschlossener Seitenfaltenbeutel gemäß dem Stand der Technik stellt sich bei einer Querschnittsansicht entlang des Klebestreifens wie in Figur 3 wiedergegeben dar. Auf der Außenseite liegt der Klebestreifen 47 vor. Haftend mit diesem Klebestreifen verbunden sind die Innenseiten 49 und 51 der ersten Seitenfaltabschnitte 19 und 23 von erstem und zweitem Seitenwandabschnitt 5 bzw. 7 sowie ferner (nicht abgebildet) die Eckabschnitte 53 und 55 im Unterkantenbereich des Rückwandabschnitts 3. Außerdem haftet ein Teil der Innenseite 57 des Frontwandabschnitts 9 an dem Klebestreifen. Demgemäß verbleiben die Kanäle 49 und 61 der Seitenwandabschnitte 5 und 7 frei beweglich und offen. Durch diese Kanäle kann selbst bei sachgemäßer Handhabung der Seitenfaltenbeutel aus dem Stand der Technik partikuläres Gut entweichen.

Figur 2 zeigt einen anderen Materialbahnabschnitt 2 gemäß dem Stand der Technik. In Figur 2 ist wie in Figur 1 der Materialbahnabschnitt in einer Ebene liegend wiedergegeben, wobei man von oben auf die Innenseite desselben schaut. Der Materialbahnabschnitt 2 umfasst einen Rückwandabschnitt 4, erste und zweite Seitenwandabschnitte 6 und 8 sowie den Frontwandabschnitt 10, der sich zusammensetzt aus den Teilstücken 10a und 10b. Der Rückwandabschnitt 4 wird eingegrenzt durch die Oberkante 12 und die Unterkante 14, welche sich jeweils von dem ersten Seitenrand 16 bis zu dem zweiten Seitenrand 18 erstrecken. Die ersten und zweiten Seitenränder 16 und 18 stellen gleichzeitig die ersten und zweiten Faltlinien dar. Der erste Seitenwandabschnitt 6 schließt sich unmittelbar an den Rückwandabschnitt an und umfasst einen ersten Seitenfaltabschnitt 20 benachbart zum Rückwandabschnitt 4 und einen zweiten Seitenfaltabschnitt 22, der durch die dritte Faltlinie 24 von dem ersten Seitenfaltabschnitt 20 getrennt ist. In entsprechender Weise umfasst der zweite Seitenwandabschnitt 8 den ersten Seitenfaltabschnitt 26 benachbart zum zweiten Seitenrand 18 des Rückwandabschnitts 4 sowie den zweiten Seitenfaltabschnitt 28, der durch die vierte Faltlinie 30 von dem ersten Seitenfaltabschnitt 26 getrennt ist. An den ersten Seitenwandabschnitt 6 schließt sich das Teilstück 10b des Frontwandabschnitts 10 an. Der Abschnitt 10b ist von dem zweiten Seitenwandabschnitt 6 durch die fünfte Faltlinie 32 getrennt. An den zweiten Seitenwandabschnitt 8 schließt sich das Teilstück 10a des Frontwandabschnitts 10, getrennt durch die sechste Faltlinie 34, an.

In der dargestellten Ausführung kann der Materialbahnabschnitt 2 durch die Haftbereiche 36 und 38 auf den Frontwandabschnitten 10a und 10b zu einem Beutelschlauch geformt werden.

In der in Figur 2 dargestellten Ausführung gemäß dem Stand der Technik liegt ein zweistückiger Materialbahnabschnitt 2 vor, der sich aus einem ersten Teilstück 40 und einem zweiten Teilstück 42 zusammensetzt. Hierbei wird das erste Teilstück 40 gebildet aus dem Teilstück 10b des Frontwandabschnitts 10, dem ersten Seitenwandabschnitt 6, dem Rückwandabschnitt 4 und einem Teil des zweiten Seitenwandabschnitts 8, der im Wesentlichen den ersten Seitenfaltabschnitt 26 des zweiten Seitenwandabschnitts 8 umfasst und demgemäß bis zur sechsten Faltlinie 30 reicht. Das zweite Teilstück 42 wird gebildet aus dem Teilstück 10a des Frontwandabschnitts 10 und dem zweiten Seitenfaltabschnitt 28 des zweiten Seitenwandabschnitts 8. Hieran schließt sich zusätzlich ein Klebestreifenbereich 44 zur Anbindung an das erste Teilstück 40 an. Während beispielsweise das Teilstück 40 nicht transparent, z.B. in Papierform, ausgeführt sein kann, kann das Teilstück 42 in Form einer transparenten Kunststofffolie vorliegen.

Die ersten Seitenfaltabschnitte 20 und 26 vom ersten bzw. zweiten Seitenwandabschnitt 6 und 8 lassen sich in der dargestellten Ausführung eines Materialbahnabschnitts 2 jeweils untergliedern in die Teilabschnitte A1, A2 und A3. Die Teilabschnitte A1 zeichnen sich dadurch aus, dass deren Unter- bzw. Oberkantenverläufe in Bezug auf die Längsachse Y auf der gleichen Höhe wie die Ober- bzw. Unterkantenverläufe 12 und 14 des Rückwandabschnitts 4 liegen. Die Ober- und Unterkantenverläufe der Teilstücke A2 von erstem und zweitem Seitenwandabschnitt 6 bzw. 8 verlaufen jeweils im Wesentlichen parallel zueinander und bilden in Bezug auf den Oberkanten- bzw. Unterkantenverlauf des Rückwandabschnitts 4 jeweils einen stumpfen Winkel α aus. An die Teilstücke A2 von erstem und zweitem Seitenwandabschnitt 6 bzw. 8 schließen sich jeweils die Teilstücke A3 an. Die Ober- und Unterkantenverläufe der Teilstücke A3 sind im Wesentlichen parallel zu den Ober- und Unterkantenverläufen des Rückwandabschnitts 4.

Mit dem in Figur 2 wiedergegebenen Materialbahnabschnitt 2 gelangt man zu einem Seitenfaltenbeutel mit einem Umklappboden, der sich im Querschnitt im Bereich der Verklebung des Umklappbodens wie in Figur 4 wiedergegeben darstellt.

Bildet man aus dem Materialbahnabschnitt 2 einen Beutelschlauch durch überlappendes Verkleben der Teilabschnitte 10a und 10b des Frontwandabschnitts 10 an den mit 36 und 38 gekennzeichneten Stellen, kann bei nach innen gefalteten Seitenwänden der Beutelboden durch Umklappen des sich von der Bodenumklappfaltlinie F bis zu der Unterkante des Materialbahnabschnitts erstreckenden Bereichs auf die Außenseite 46 des Rückwandabschnitts 4 oberhalb der Bodenumklappfaltlinie F eine Verklebung erreicht werden, wie in Figur 4 wiedergegeben. Hierbei werden sowohl die Innenseiten der ersten Seitenfaltabschnitte 20 und 26, als auch zumindest Abschnitte der Außenseiten der zweiten Seitenfaltabschnitte 22 und 28 mit der Außenseite 46 des Rückwandabschnitts 4 verklebt. Auf diese Weise wird der Bewegungsspielraum der aus dem Frontwandabschnitt und den zweiten Seitenfaltabschnitten 22 bzw. 28 gebildeten Bereiche komplett eingefroren, mit der Folge, dass Raum für Durchlasskanäle entsprechend den Durchlasskanälen 59 und 61 bei der Ausführungsform gemäß dem Stand der Technik (siehe Figur 3) bei diesen Seitenfaltenbeuteln praktisch nicht mehr existiert. Durch die mit dem Materialbahnabschnitt ermöglichte Verklebung des Umklappbodens werden die Innenseiten der zweiten Seitenfaltabschnitte 22 und 28 im Bereich des Umklappbodens bei gattungsgemäßem Gebrauchs jeweils zwangsläufig an die korrespondierenden Innenseitenabschnitte des Frontseitenabschnitts 10 gepresst. Hierdurch wird der Durchtritt auch von sehr kleinteiligem partikulären Gut zuverlässig unterdrückt.

Figur 5 zeigt eine Ausführungsform eines erfindungsgemäßen Materialbahnabschnitts 2. Dieser Materialbahnabschnitt stimmt bis auf zwei Details mit dem Materialbahnabschnitt, wie in Figur 2 wiedergegeben, überein. Gegenüber dem Materialbahnabschnitt gemäß Figur 2 verfügt der Materialbahnabschnitt gemäß Figur 5 zusätzlich über Durchlassöffnungen bzw. Löcher 94 und 96 in den Bereichen 90 bzw. 92 der zweiten Seitenfaltabschnitte 22 bzw. 28 von erstem und zweiten Seitenwandabschnitt 6 und 8. Durch gepunktete Linien werden die Bereiche 90 und 92 in der Figur 5 angedeutet. Den Bereich erhält man, wenn man die ersten und zweiten Seitenfaltabschnitte 20 und 22 des ersten Seitenwandabschnitts 6 entlang der dritten Faltlinie 24 unter Ausbildung einer Seitenfalte aufeinander legt. So wird der Bereich 90 bei dieser Art der für einen Seitenfaltenbeutel typischen Faltung durch den ersten Seitenfaltabschnitt 20 nicht bedeckt. Das Gleiche trifft auf den Bereich 92 des zweiten Seitenfaltabschnitts 28 des zweiten Seitenwandabschnitts 8 zu.

Verbindet man die den Frontwandabschnitt 10 bildenden Teilstücke 10a und 10b entlang der Abschnitte 36 und 38 unter Ausbildung eines Beutelschlauches, wobei die ersten und zweiten Seitenfaltabschnitte von erstem und zweitem Seitenwandabschnitt wie für einen Seitenfaltenbeutel typisch nach innen entlang der dritten bzw. vierten Faltlinie gefaltet sind, erhält man eine Produktionsstufe, wie in Figur 6 schematisch wiedergegeben, bei der der Umklappfaltboden noch nicht gebildet wurde. Figur 6 zeigt den unteren Teil eines solchen bereits gefalteten Seitenfaltenbeutelschlauches in Draufsicht auf die Rückseite. Demgemäß schaut man auf den Rückwandabschnitt 4 mit der Unterkante 14 und den Seitenrändern 16 und 18. Ferner erkennt man die dritten und vierten Faltlinien 24 und 30, die, soweit sie jenseits der Unterkante 14 durch den Rückwandabschnitt 4 abgedeckt werden, in gestrichelter Form gezeigt sind. Zwischen den dritten und vierten Faltlinien 24 und 30 und der Unterkante 14 blickt man auf ein Areal 98 der Innenseite des Frontwandabschnitts 10. Des Weiteren blickt man auf die Innenseiten der ersten Seitenfaltabschnitte 20 und 26 von erstem bzw. zweitem Seitenwandabschnitt 6 und 8 sowie auf die Außenseiten der zweiten Seitenfaltabschnitte 24 und 28 von ersten bzw. zweiten Seitenwandabschnitt 6 und 8. In den zweiten Seitenwandabschnitten 22 bzw. 28 liegen Durchlässe bzw. Löcher 94 und 96 vor. Diese Löcher liegen in den Bereichen der zweiten Seitenfaltabschnitte 22 bzw. 28 vor, die bei Faltung der Seitenwandabschnitte entlang der dritten bzw. vierten Faltlinien durch die ersten Seitenfaltabschnitte 20 bzw. 26 nicht verdeckt werden. Durch die Öffnungen 94 und 96 schaut man demgemäß auf die Innenseiten des Frontwandabschnitts 10. Der Umklappboden des in Figur 6 dargestellten Seitenfaltenbeutelschlauchs wird nun dadurch erhalten, dass man den unterhalb der Bodenumklappfaltlinie F befindlichen Schlauchabschnitt auf die dargestellte Rückseite des Seitenfaltenbeutelschlauchs umklappt. Oberhalb der Bodenumklappfaltlinie F liegt ein sich zwischen dem ersten und zweiten Seitenrand 16 und 18 auf der Außenseite des Rückwandabschnitts erstreckender Klebestreifen 100 vor. Der Klebestreifen 100 ist dabei auf einem Abschnitt im unteren Bereich der Außenwand des Rückwandabschnitts 4 angebracht, der sich zwischen der Bodenumklappfaltlinie F und der Abstandslinie D befindet. Hierbei ist der Abstand d zwischen der Bodenumklappfaltlinie F und der Linie D im Wesentlichen identisch mit dem Abstand d' der Unterkante des Frontwandabschnitts 10 bzw. der Unterkanten der zweiten Seitenfaltabschnitte 22 und 28 von der Bodenumklappfaltlinie F. Auf diese Weise wird dafür Sorge getragen, dass beim Umklappen des sich unterhalb der Bodenumklappfaltlinie F befindlichen Beutelabschnitts das Areal 98 des Frontwandabschnitts 10, die Innenseiten der ersten Seitenfaltabschnitte 20 und 26 und die Außenseiten der zweiten Seitenfaltabschnitte 22 und 28, soweit nicht durch die ersten Seitenfaltabschnitt bedeckt, mit dem Klebematerial des Klebestreifens 100 in Kontakt kommen bzw. verklebt sind. Indem man den Klebestreifen 100 in einem Abstand von der Bodenumklappfaltlinie F, der dem Abstand der Durchlässe bzw. Löcher 94 und 96 von der Bodenumklappfaltlinie F entspricht, anbringt, werden ebenfalls Bereiche der Innenseiten des Frontwandabschnitts 10 nach dem Umklappen in der Außenwand des Rückwandabschnitts 4 verklebt.

Figur 7 zeigt eine schematische Querschnittsdarstellung eines fertiggestellten erfindungsgemäßen Seitenfaltenbeutels, erhalten aus der in Figur 6 wiedergegebenen Ausführungsform. D.h. der unterhalb der Bodenumklappfaltlinie F befindliche Beutelabschnitt wurde auf die Außenseite des Rückwandabschnitts 4 unter Verklebung mit den Klebestreifen 100 umgeklappt. Die Schnittlinie verläuft demgemäß auf der Höhe Q, wie in Figur 6 angedeutet. Demgemäß entnimmt man aus Figur 7, ähnlich wie für die Figuren 3 und 4 erörtert, einen Rückwandabschnitt 4, dessen Außenseite 46 mit dem Klebematerial 100 verbunden ist. Sowohl die Innenseiten der ersten Seitenfaltabschnitte 22 und 26 als auch zumindest Abschnitte der Außenseiten der zweiten Seitenfaltabschnitte 22 und 28 sind mit der Außenseite 46 des Rückwandabschnitts 4 verklebt. Darüber hinaus sind über die Durchlässe bzw. Löcher 94 und 96 in den zweiten Seitenfaltabschnitten 22 bzw. 28 auch Bereiche der Innenseite des umgeklappten Frontwandabschnitts 10 über das durch die Öffnungen hindurchtretende Klebematerial 100 mit der Außenwand 46 des Rückwandabschnitts 4 verbunden. Auf diese Weise werden Durchlasskanäle, wie sie in der Ausführungsform gemäß Figur 3 zu finden sind, vollständig eliminiert. Es gelingt äußerst eine verlässliche und sichere Handhabung des erfindungsgemäßen Seitenfaltenbeutels. Kleinteiliges partikuläres Gut dringt auch bei unsachgemäßer Handhabung und unsachgemäßem Transport und Gebrauch im Bodenbereich nicht nach außen.

Die in der vorstehenden Beschreibung, in den Ansprüchen sowie in den Zeichnungen offenbarten Merkmale der Erfindung können sowohl einzeln aus auch in jeder beliebigen Kombination für die Verwirklichung der Erfindung im Rahmen der Patentansprüche in ihren verschiedenen Ausführungsformen wesentlich sein.

## Patentansprüche

1. Materialbahnabschnitt (2) für Seitenfaltenbeutel mit Umklappboden, umfassend
a) einen Rückwandabschnitt (4) mit einer Innen- und einer Außenseite sowie mit einer Oberkante (12) und einer gegenüberliegenden Unterkante (14) und mit einem ersten Seitenrand (16) und einem gegenüberliegendem zweiten Seitenrand (18), welche sich jeweils von der Oberkante (12) bis zur Unterkante (14) erstrecken, wobei diese ersten und zweiten Seitenränder (16, 18) des Rückwandabschnitts (4) vorzugsweise erste bzw. zweite Faltlinien darstellen, wobei, wenn der Materialbahnabschnitt (2) in einer Ebene angeordnet ist, der Rückwandabschnitt (4) eine Längsachse in Richtung von der Ober- zur Unterkante (12, 14) sowie eine hierzu senkrechte Querachse aufweist,
b) einen ersten und einen zweiten Seitenwandabschnitt (6, 8), welche mit dem ersten bzw. zweiten Seitenrand (16, 18) des Rückwandabschnitts zumindest abschnittsweise verbunden oder verbindbar sind und/oder in diesen übergehen, wobei die ersten und zweiten Seitenwandabschnitte (6, 8) jeweils über eine Ober- und eine Unterkante sowie über eine erste und eine gegenüberliegende zweite seitliche Begrenzung, welche sich jeweils, insbesondere vollständig, von der Oberkante bis zur Unterkante erstrecken, verfügen und mit jeweils mindestens einer sich, insbesondere vollständig, von der Ober- bis zur Unterkante erstreckenden, zwischen den ersten und zweiten seitlichen Begrenzungen vorliegenden dritten bzw. vierten Faltlinie (24, 30) ausgestattet sind,
wobei der erste Seitenwandabschnitt (6) unterteilt bzw. unterteilbar ist in einen Abschnitt (A), der sich von dem ersten Seitenrand (16) des Rückwandabschnitts (4), insbesondere der ersten Faltlinie, und/oder der ersten seitlichen Begrenzung des ersten Seitenwandabschnitts bis zur dritten Faltlinie (24) erstreckt (auch erster Seitenfaltabschnitt (20) des ersten Seitenwandabschnitts genannt), und einen Abschnitt (B), der sich von der dritten Faltlinie (24) bis zur zweiten seitlichen Begrenzung (32) des ersten Seitenwandabschnitts (6) erstreckt (auch zweiter Seitenfaltabschnitt (22) des ersten Seitenwandabschnitts genannt), wobei der zweite Seitenwandabschnitt (8) unterteilt bzw. unterteilbar ist in einen Abschnitt (A'), der sich von dem zweiten Seitenrand (18) des Rückwandabschnitts (4), insbesondere der zweiten Faltlinie, und/oder der ersten seitlichen Begrenzung des ersten Seitenwandabschnitts bis zur vierten Faltlinie (30) erstreckt (auch erster Seitenfaltabschnitt (26) des zweiten Seitenwandabschnitts genannt), und einen Abschnitt (B'), der sich von der vierten Faltlinie (30) bis zur zweiten seitlichen Begrenzung (34) des zweiten Seitenwandabschnitts (8) erstreckt (auch zweiter Seitenfaltabschnitt (28) des zweiten Seitenwandabschnitts genannt),
wobei die Unterkanten der Abschnitte (B;22) und (B';28) von erstem und zweitem Seitenwandabschnitt (6, 8) in Richtung der Längsachse über eine Längsausdehnung verfügen, die über die der Unterkante des Rückwandabschnitts (4) hinausgeht und wobei die Unterkante des Abschnitts (A;20) von erstem Seitenwandabschnitt (6) sich in Richtung der Längsachse zumindest abschnittsweise nicht bis zur Längsausdehnung der Unterkante des Abschnitts (B;22) von erstem Seitenwandabschnitt und/oder die Unterkante des Abschnitts (A';26) von zweitem Seitenwandabschnitt (8) sich in Richtung der Längsachse zumindest abschnittsweise nicht bis zur Längsausdehnung der Unterkante des Abschnitts (B';28) von zweitem Seitenwandabschnitt erstrecken, und
c) einen Frontwandabschnitt (10) mit einer Ober- und Unterkante sowie einer Innen- und einer Außenseite, welcher sich von der zweiten seitlichen Begrenzung (32) des ersten Seitenwandabschnitts (6), welche insbesondere die fünfte Faltlinie bildet, bis zu der zweiten seitlichen Begrenzung (34) des zweiten Seitenwandabschnitts (8), welche insbesondere die sechste Faltlinie bildet, erstreckt oder erstreckbar ist,
**dadurch gekennzeichnet, dass**
der Materialbahnabschnitt (2) benachbart zu und beanstandet von der Unterkante (14) des Rückwandabschnitts (4) eine sich über im Wesentlichen die gesamte Querausdehnung des Materialbahnabschnitts (2) erstreckende Bodenumklappfaltlinie (F) aufweist, wobei in Richtung der Längsachse der durchschnittliche Abstand der Bodenumklappfaltlinie (F) zu der Unterkante (14) des Rückwandabschnitts (4) geringer ist als der Abstand dieser Unterkante in Richtung der Längsachse zu der Unterkante des Abschnitts (B;22) von erstem Seitenwandabschnitt (6) und/oder des Abschnitts (B;28) von zweitem Seitenwandabschnitt (8), und
wobei der zweite Seitenfaltabschnitt (22) von erstem Seitenwandabschnitt (6) einen Bereich (90), angeordnet zwischen der Bodenumklappfaltlinie (F) und der Unterkante, aufweist, der beim Aufeinanderklappen von erstem und zweitem Seitenfaltabschnitt (20, 22) des ersten Seitenwandabschnitt s (6) entlang der dritten Faltlinie (24) nicht von dem ersten Seitenfaltabschnitt (20) bedeckt ist und der mindestens einen ersten Durchlass (94) aufweist und/oder dass der zweite Seitenfaltabschnitt (28) von zweitem Seitenwandabschnitt (8) einen Bereich (92) aufweist, angeordnet zwischen der Bodenumklappfaltlinie (F) und der Unterkante, der beim Aufeinanderklappen von erstem und zweitem Seitenfaltabschnitt (26, 28) des zweiten Seitenwandabschnitt s (8) entlang der vierten Faltlinie (30) nicht von dem ersten Seitenfaltabschnitt (26) bedeckt ist und der mindestens einen zweiten Durchlass (96) aufweist.

2. Materialbahnabschnitt (2) nach Anspruch 1, **dadurch gekennzeichnet, dass** dieser ein- oder mehrstückig vorliegt.

3. Materialbahnabschnitt (2) nach Anspruch 1 oder 2, **dadurch gekennzeichnet, dass** der Rückwandabschnitt (4), ein Teil des sich an den Rückwandabschnitt (4) anschließenden zweiten Seitenwandabschnitts (8) sowie der erste Seitenwandabschnitt (6) und ein Teil (10b) des sich an diesen anschließenden Frontwandabschnitts (10) ein erstes Teilstück (40) und dass der fehlende Teil des zweiten Seitenwandabschnitts (8) und der fehlende Teil (10a) des sich hieran anschließenden Frontwandabschnitts (10) das zweite Teilstück (42) eines, insbesondere zweistückigen, Materialbahnabschnitts (2) bilden.

4. Materialbahnabschnitt (2) nach einem der vorangehenden Ansprüche, **dadurch gekennzeichnet, dass**
mindestens zwei Faltlinien, insbesondere sämtliche Faltlinien, ausgewählt unter den ersten, zweiten, dritten, vierten, fünften und sechsten Faltlinien, im Wesentlichen parallel verlaufen, wenn die Materialbahn in einer Ebene angeordnet ist.

5. Materialbahnabschnitt (2) nach einem der vorangehenden Ansprüche, **dadurch gekennzeichnet, dass**
die Unterkante des Abschnitts (B;22) von erstem Seitenwandabschnitt (6) und/oder des Abschnitts (B';28) von zweitem Seitenwandabschnitt (8) in Richtung der Längsachse eine Längsausdehnung aufweist, die im Wesentlichen der der Unterkante des Frontwandabschnitts (10) entspricht.

6. Materialbahnabschnitt (2) nach einem der vorangehenden Ansprüche, **dadurch gekennzeichnet, dass**
der Abschnitt (A;20) von erstem Seitenwandabschnitt (6) und/oder der Abschnitt (A';26) von zweitem Seitenwandabschnitt (8) ein erstes Teilstück (A1;78) bzw. (A'1;84) benachbart zu dem ersten bzw. zweiten Seitenrand (16, 18) des Rückwandabschnitts (4) aufweist mit einer Ausdehnung der Unterkante in Richtung der Längsachse, die im Wesentlichen der Ausdehnung der Unterkante (14) des Rückwandabschnitts (4) in Richtung der Längsachse entspricht, sowie
ein zweites Teilstück (A2;80), das sich an das erste Teilstück (A1;78) anschließt und dessen Unterkante sich in Richtung der Längsachse über die Ausdehnung der Unterkante (14) des Rückwandabschnitts (4) erstreckt, jedoch nicht soweit wie die Ausdehnung der Unterkante des Abschnitts (B;22) von erstem Seitenwandabschnitt (6) und/oder
ein zweites Teilstück (A'2;86), das sich an das erste Teilstück (A'1;84) anschließt und dessen Unterkante sich in Richtung der Längsachse über die Ausdehnung der Unterkante (14) des Rückwandabschnitts (4) erstreckt, jedoch nicht soweit wie die Ausdehnung der Unterkante des Abschnitts (B';28) von zweitem Seitenwandabschnitt (8).

7. Materialbahnabschnitt (2) nach Anspruch 6, **dadurch gekennzeichnet, dass**
der Abschnitt (A;20) von erstem Seitenwandabschnitt (6) ferner ein Teilstück (A3) (82) umfasst, das sich an das zweite Teilstück (A2;80) anschließt und sich bis zur dritten Seitenfalte (24) von erstem Seitenwandabschnitt (6) erstreckt und das eine Ausdehnung der Unterkante in Richtung der Längsachse aufweist, die im Wesentlichen der Ausdehnung der Unterkante des Abschnitts (B;22) von erstem Seitenwandabschnitt (6) entspricht, und/oder dass der Abschnitt (A';26) von zweitem Seitenwandabschnitt (8) ferner ein Teilstück (A'3;88) umfasst, das sich an das zweite Teilstück (A'2;86) anschließt und sich bis zur vierten Seitenfalte (30) von zweitem Seitenwandabschnitt (8) erstreckt und das eine Ausdehnung der Unterkante in Richtung der Längsachse aufweist, die im Wesentlichen der Ausdehnung der Unterkante des Abschnitts (B';28) von zweitem Seitenwandabschnitt (8) entspricht.

8. Materialbahnabschnitt (2) nach einem der vorangehenden Ansprüche, **dadurch gekennzeichnet, dass**
die Oberkante des Abschnitts (B;22) und/oder (B';28) von erstem bzw. zweitem Seitenwandabschnitt (6, 8) in Richtung der Längsachse eine Ausdehnung aufweist, die im Wesentlichen der der Oberkante des Frontwandabschnitts (10) entspricht.

9. Materialbahnabschnitt (2) nach einem der vorangehenden Ansprüche, **dadurch gekennzeichnet, dass**
der Abschnitt (A;20) von erstem Seitenwandabschnitt (6) ein erstes Teilstück (A1, 78) benachbart zu dem ersten Seitenrand (16) des Rückwandabschnitts (4) aufweist mit einer Ausdehnung der Oberkante in Richtung der Längsachse, die im Wesentlichen der Ausdehnung der Oberkante des Rückwandabschnitts (4) in Richtung der Längsachse entspricht, sowie
ein zweites Teilstück (A2;80), das sich an das erste Teilstück (A1;78) anschließt und dessen Oberkante sich in Längsachsenrichtung weniger weit ausdehnt als die Oberkante des Rückwandabschnitts (4) und/oder
dass der Abschnitt (A';26) von zweitem Seitenwandabschnitt (8) ein erstes Teilstück (A'1;84) benachbart zu dem ersten Seitenrand (16) des Rückwandabschnitts (4) aufweist mit einer Ausdehnung der Oberkante in Richtung der Längsachse, die im Wesentlichen der Ausdehnung der Oberkante des Rückwandabschnitts (4) in Richtung der Längsachse entspricht, sowie
ein zweites Teilstück (A'2;86), das sich an das erste Teilstück (A'1;84) anschließt und dessen Oberkante sich in Längsachsenrichtung weniger weit ausdehnt als die Oberkante des Rückwandabschnitts (4).

10. Materialbahnabschnitt (2) nach Anspruch 9, **dadurch gekennzeichnet, dass** der Abschnitt (A;20) von erstem Seitenwandabschnitt (6) ferner ein Teilstück (A3; 82) umfasst, das sich an das zweite Teilstück (A2;80) anschließt und sich bis zur dritten Seitenfalte (24) von erstem Seitenwandabschnitt (6) erstreckt und das eine Ausdehnung der Oberkante in Richtung der Längsachse aufweist, die im Wesentlichen der Ausdehnung der Oberkante des Abschnitts (B;22) von erstem Seitenwandabschnitt entspricht, und/oder
dass der Abschnitt (A';26) von zweitem Seitenwandabschnitt (8) ferner ein Teilstück (A'3;88) umfasst, das sich an das zweite Teilstück (A'2;86) anschließt und sich bis zur vierten Seitenfalte (30) von zweitem Seitenwandabschnitt (8) erstreckt und das eine Ausdehnung der Oberkante in Richtung der Längsachse aufweist, die im Wesentlichen der Ausdehnung der Oberkante des Abschnitts (B';28) von erstem Seitenwandabschnitt entspricht.

11. Materialbahnabschnitt (2) nach einem der vorangehenden Ansprüche, **dadurch gekennzeichnet, dass**,
wenn der Materialbahnabschnitt (2) in einer Ebene angeordnet ist, die Unterkanten des Frontwandabschnitts (10), der Abschnitte (B;22)und(B';28) von erstem bzw. zweitem Seitenwandabschnitt (6, 8) und gegebenenfalls der Abschnitte (A3;82) und (A'3;88) von erstem bzw. zweitem Seitenwandabschnitt (6, 8) parallel, insbesondere kollinear, verlaufen und/oder dass die Oberkanten des Frontwandabschnitts (10), der Abschnitte (B;22) und (B',28) von erstem bzw. zweitem Seitenwandabschnitte (6, 8) und gegebenenfalls der Abschnitte (A3;82 und A'3;88) von erstem bzw. zweitem Seitenwandabschnitt (6, 8) parallel, insbesondere kollinear, verlaufen.

12. Materialbahnabschnitt (2) nach einem der vorangehenden Ansprüche, **dadurch gekennzeichnet, dass**,
wenn die Materialbahn in einer Ebene angeordnet ist, die Unterkanten des Rückwandabschnitts (4) und der Abschnitte (A1;78) und (A'1;84) von erstem bzw. zweitem Seitenwandabschnitt (6, 8) parallel, insbesondere kollinear, verlaufen und/oder dass Oberkanten des Rückwandabschnitts (4) und der Abschnitte (A1;78) und (A'1;84) von erstem bzw. zweitem Seitenwandabschnitt (6, 8) parallel, insbesondere kollinear, verlaufen.

13. Materialbahnabschnitt (2) nach einem der vorangehenden Ansprüche, **dadurch gekennzeichnet, dass**,
wenn der Materialbahnabschnitt (2) in einer Ebene angeordnet ist, die Oberkante dieses Materialbahnabschnitts im Wesentlichen parallel zur Unterkante desselben verläuft.

14. Materialbahn, umfassend eine Vielzahl an aufeinander folgenden Materialbahnabschnitten gemäß einem der vorangehenden Ansprüche, wobei
die Unterkante eines ersten Materialbahnabschnitts, gebildet aus den Unterkanten von Rückwandabschnitt, erstem und zweitem Seitenwandabschnitt und Frontwandabschnitt, über eine Schwächungslinie, insbesondere eine Perforationsnaht, trennbar mit der Oberkante, gebildet aus den Oberkanten von Rückwandabschnitt, Frontwandabschnitt und erstem und zweitem Seitenwandabschnitt, eines benachbarten zweiten Materialbahnabschnitts verbunden ist und wobei die Oberkante des ersten Materialbahnabschnitts, gebildet aus den Oberkanten von Rückwandabschnitt, Frontwandabschnitt und erstem und zweitem Seitenwandabschnitt, über eine Schwächungslinie, insbesondere eine Perforationsnaht, trennbar mit der Unterkante, gebildet aus den Unterkanten von Rückwandabschnitt, Frontwandabschnitt und erstem und zweitem Seitenwandabschnitt, eines dritten Materialbahnabschnitts verbunden ist.

15. Materialbahn nach Anspruch 14, ferner umfassend
mindestens eine auf mindestens einem Materialbahnabschnitt, auf der Außenseite des Rückwandabschnitts und beabstandet von der Unterkante desselben vorliegend, insbesondere kontinuierliche, Klebematerialbahn.

16. Materialbahn nach Anspruch 15, **dadurch gekennzeichnet, dass**
die Klebematerialbahn in einem Abstand von der Bodenumklappfaltlinie (F) verläuft, der größer ist als der Abstand der Unterkante des Rückwandabschnitts von der Bodenumklappfaltlinie (F) und der kleiner ist als der Abstand der Unterkante des Abschnitts (B) von erstem und/oder zweitem Seitenwandabschnitt von der Bodenumklappfaltlinie (F).

17. Seitenfaltenbeutel, umfassend eine Vorderwand, eine Rückwand sowie Rück- und Vorderwand miteinander verbindende erste und zweite Seitenwände, **dadurch gekennzeichnet, dass**
der Boden des aus einem Materialbahnabschnitt gemäß einem der Ansprüche 1 bis 13 erhaltenen Seitenfaltenbeutels einen geklebten Umklappboden darstellt, wobei aus Rückwandabschnitt und Frontwandabschnitt sowie erstem und zweitem Seitenwandabschnitt ein Beutelschlauch gebildet ist mit nach innen gefalteten ersten und zweiten Seitenwänden, bei dem die Innenseiten von Rückwandabschnitt und Frontwandabschnitt zumindest partiell gegenseitig zur Anlage gelangen oder bringbar sind, wobei beabstandet von der Bodenumklappfaltlinie (F) auf der Rückseite des Rückwandabschnitts mindestens ein, insbesondere kontinuierlicher, Streifen aus Klebematerial jedenfalls in einem Bereich vorliegt, der über den Abstand der Unterkante des Rückwandabschnitts von der Bodenumklappfaltlinie (F) hinausgeht und der sich bis zu dem Abstand der Unterkante des zweiten Seitenfaltabschnitts (Abschnitt B bzw. B') von erstem und/oder zweitem Seitenwandabschnitt in Richtung der Längsachse von der Bodenumklappfaltlinie (F) erstreckt, und
wobei der jenseits der Bodenumklappfaltlinie (F) befindliche Abschnitt des Beutelschlauchs auf die Außenseite des Rückwandabschnitts unter Verkleben und Ausbildung eines Umklappbodens umgeklappt ist, so dass zumindest Bereiche des ersten Seitenfaltabschnitts, insbesondere die Teilstücke (A2), und gegebenenfalls (A3), sowie des zweiten Seitenfaltabschnitts (Abschnitt B) von erstem Seitenwandabschnitt und/oder zumindest Bereiche des ersten Seitenfaltabschnitts, insbesondere die Teilstücke (A'2), und gegebenenfalls (A'3), sowie des zweiten Seitenfaltabschnitts (Abschnitt B') von zweitem Seitenwandabschnitt zumindest bereichsweise mit der Außenseite der Rückwand verklebt oder verklebbar sind, und
wobei der zweite Seitenfaltabschnitt von erstem Seitenwandabschnitt einen Bereich, angeordnet zwischen der Bodenumklappfaltlinie (F) und der Unterkante, aufweist, der beim Aufeinanderklappen von erstem und zweitem Seitenfaltabschnitt des ersten Seitenwandabschnitts entlang der dritten Faltlinie nicht von dem ersten Seitenfaltabschnitt bedeckt ist und der mindestens einen ersten Durchlass aufweist und/oder dass der zweite Seitenfaltabschnitt von zweitem Seitenwandabschnitt einen Bereich aufweist, angeordnet zwischen der Bodenumklappfaltlinie (F) und der Unterkante, der beim Aufeinanderklappen von erstem und zweitem Seitenfaltabschnitt des zweiten Seitenwandabschnitts entlang der vierten Faltlinie nicht von dem ersten Seitenfaltabschnitt bedeckt ist und der mindestens einen zweiten Durchlass aufweist, wobei der erste und/oder zweite Durchlass bei Umklappen des jenseits der Umklappbodenfaltlinie befindlichen Abschnitts des Beutelschlauchs auf die Außenseite des Rückwandabschnitts mit dem Klebematerial zumindest partiell überlappt, so dass das Klebematerial durch den ersten und/oder zweiten Durchlass hindurch mit der Innenseite des Frontwandabschnitts in Kontakt bringbar ist oder steht.

18. Seitenfaltenbeutel nach Anspruch 17, **dadurch gekennzeichnet, dass**
die Oberkante der Rückwand und die Oberkanten der Teilstücke (A1 und A'1) und gegebenenfalls der Teilstücke (A2 und A'2) von erster bzw. zweiter Seitenwand über die Oberkante der Frontwand hinausragen.

19. Seitenfaltenbeutel nach Anspruch 18, **dadurch gekennzeichnet, dass**
die Oberkante der Rückwand und die Oberkanten der Teilstücke (A1 und A'1) von erster bzw. zweiter Seitenwand im Wesentlichen gleich weit beabstandet sind von der Oberkante der Frontwand.

## Claims

1. Material flow section (2) for bag with folding sides with folding base, comprising
a) a back wall section (4) with an inner surface and an outer surface as well as with an upper edge (12) and an opposite lower edge (14) and with a first side edge (16) and an opposite second side edge (18), each of them extending from the upper edge (12) to the lower edge (14), wherein these first and second side edges (16, 18) of the back wall section (4) preferably represent first and second folding lines, respectively, wherein, when the material flow section (2) is arranged in a plane, the back wall section (4) has a longitudinal axis extending from the upper to the lower edge (12, 14) as well as a transverse axis extending perpendicular to the longitudinal axis,
b) a first and a second side wall section (6, 8) that are connected or connectable to the first and the second side edge (16, 18) of the back wall section, respectively, at least in sections and/or merge with the first and the second side edge (16, 18), respectively, wherein each of the first and second side wall sections (6, 8) has an upper edge and a lower edge as well as a first lateral boundary and an opposite second lateral boundary, each of said first and second lateral boundaries extending, in particular completely, from the upper edge to the lower edge, and is equipped with at least one third and fourth folding line (24, 30), respectively, and said third and fourth folding lines (24, 30) extending, in particular completely, from the upper edge to the lower edge and being present between the first and second lateral boundaries,
wherein the first side wall section (6) is subdivided or subdividable into a section (A) extending from the first side edge (16) of the back wall section (4), in particular from the first folding line, and/or from the first lateral boundary of the first side wall section to the third folding line (24) (also referred to as first lateral folding section (20) of the first side wall section) and a section (B) extending from the third folding line (24) to the second lateral boundary (32) of the first side wall section (6) (also referred to as second lateral folding section (22) of the first side wall section), wherein the second side wall section (8) is subdivided or subdividable into a section (A') extending from the second side edge (18) of the back wall section (4), in particular from the second folding line, and/or from the first lateral boundary of the first side wall section to the fourth folding line (30) (also referred to as first lateral folding section (26) of the second side wall section) and a section (B') extending from the fourth folding line (30) to the second lateral boundary (34) of the second side wall section (8) (also referred to as second lateral folding section (28) of the second side wall section),
wherein the lower edges of the sections (B;22) and (B';28) of the first and second side wall sections (6, 8) have, in the direction of the longitudinal axis, a longitudinal dimension exceeding the longitudinal dimension of the lower edge of the back wall section (4), and wherein the lower edge of the section (A;20) of the first side wall section (6) does not reach, in the direction of the longitudinal axis and at least in sections, the longitudinal dimension of the lower edge of the section (B;22) of the first side wall section and/or the lower edge of the section (A';26) of the second side wall section (8) does not reach, in the direction of the longitudinal axis and at least in sections, the longitudinal dimension of the lower edge of the section (B';28) of the second side wall section, and
c) a front wall section (10) with an upper edge and a lower edge as well as with an inner surface and an outer surface, said front wall section (10) extending or being extendable from the second lateral boundary (32) of the first side wall section (6) to the second lateral boundary (34) of the second side wall section (8), in particular said second lateral boundary (32) forming the fifth folding line in particular and in particular said second lateral boundary (34) forming the sixth folding line,
**characterized in that**
the material flow section (2) has a folding line for folding the base down (F) arranged adjacent to and spaced apart from the lower edge (14) of the back wall section (4), said folding line (F) extending essentially over the entire cross dimension of the material flow section (2), wherein, in the direction of the longitudinal axis, the average distance between the folding line for folding the base down (F) and the lower edge (14) of the back wall section (4) is smaller than the distance between this lower edge and the lower edge of the section (B;22) of the first side wall section (6) and/or the lower edge of the section (B';28) of the second side wall section (8) in the direction of the longitudinal axis, and
wherein the second lateral folding section (22) of the first side wall section (6) has a region (90) that is arranged between the folding line for folding the base down (F) and the lower edge and that is not covered with the first lateral folding section (20) when the first lateral folding section (20) and the second lateral folding section (22) of the first side wall section (6) are folded on top of each other along the third folding line (24) and that has at least a first passage (94), and/or that the second lateral folding section (28) of the second side wall section (8) has a region (92) that is arranged between the folding line for folding the base down (F) and the lower edge and that is not covered with the first lateral folding section (26) when the first lateral folding section (26) and the second lateral folding section (28) of the second side wall section (8) are folded on top of each other along the fourth folding line (30) and that has at least a second passage (96).

2. Material flow section (2) according to claim 1, **characterized in that** it is a single-piece or multi-piece material flow section (2).

3. Material flow section (2) according to claim 1 or 2, **characterized in that** the back wall section (4), a part of the second side wall section (8) as well as the first side wall section (6) and a part (10b) of the front wall section (10) form a first portion (40) of a material flow section (2) that is, in particular, a two-piece material flow section, said second side wall section (8) adjoining the back wall section (4) and said front wall section (10) adjoining the first side wall section (6), and that the remaining part of the second side wall section (8) and the remaining part (10a) of the front wall section (10) form the second portion (42) of said material flow section (2) that is, in particular a two-piece material flow section, said front wall section (10) adjoining the second side wall section (8).

4. Material flow section (2) according to any one of the preceding claims, **characterized in that** at least two folding lines, in particular all folding lines selected from the first, second, third, fourth, fifth and sixth folding lines, run essentially parallel to each other when the material flow is arranged in a plane.

5. Material flow section (2) according to any one of the preceding claims, **characterized in that** the lower edge of the section (B;22) of the first side wall section (6) and/or the lower edge of the section (B';28) of the second side wall section (8) has, in the direction of the longitudinal axis, a longitudinal dimension that essentially corresponds to the longitudinal dimension of the lower edge of the front wall section (10).

6. Material flow section (2) according to any one of the preceding claims,
**characterized in that** the section (A;20) of the first side wall section (6) and/or the section (A';26) of the second side wall section (8) has a first portion (A1;78) and (A'1;84), respectively, arranged adjacent to the first side edge (16) and the second side edge (18), respectively, of the back wall section (4) and having, in the direction of the longitudinal axis, a dimension of the lower edge that essentially corresponds to the dimension of the lower edge (14) of the back wall section (4) in the direction of the longitudinal axis, as well as
a second portion (A2;80) that adjoins the first portion (A1;78) and the lower edge of which extends, in the direction of the longitudinal axis, beyond the dimension of the lower edge (14) of the back wall section (4), but not as far as the dimension of the lower edge of the section (B;22) of the first side wall section (6), and/or
a second portion (A'2;86) that adjoins the first portion (A'1;84) and the lower edge of which extends, in the direction of the longitudinal axis, beyond the dimension of the lower edge (14) of the back wall section (4), but not as far as the dimension of the lower edge of the section (B';28) of the second side wall section (8).

7. Material flow section (2) according to claim 6, **characterized in that** the section (A;20) of the first side wall section (6) further comprises a portion (A3;82) that adjoins the second portion (A2;80) and extends up to the third gusset (24) of the first side wall section (6) and that has, in the direction of the longitudinal axis, a dimension of the lower edge that essentially corresponds to the dimension of the lower edge of the section (B;22) of the first side wall section (6), and/or that the section (A';26) of the second side wall section (8) further comprises a portion (A'3;88) that adjoins the second portion (A'2;86) and extends up to the fourth gusset (30) of the second side wall section (8) and that has, in the direction of the longitudinal axis, a dimension of the lower edge that essentially corresponds to the dimension of the lower edge of the section (B';28) of the second side wall section (8).

8. Material flow section (2) according to any one of the preceding claims,
**characterized in that** the upper edge of the section (B;22) and/or (B';28) of the first side wall section (6) and the second side wall section (8), respectively, has, in the direction of the longitudinal axis, a dimension that essentially corresponds to the dimension of the upper edge of the front wall section (10).

9. Material flow section (2) according to any one of the preceding claims,
**characterized in that** the section (A;20) of the first side wall section (6) has a first portion (A1;78) arranged adjacent to the first side edge (16) of the back wall section (4) and having, in the direction of the longitudinal axis, a dimension of the upper edge that essentially corresponds to the dimension of the upper edge of the back wall section (4) in the direction of the longitudinal axis, as well as
a second portion (A2;80) that adjoins the first portion (A1;78) and the upper edge of which does not extend as far as the upper edge of the back wall section (4) in the direction of the longitudinal axis, and/or
that the section (A';26) of the second side wall section (8) has a first portion (A'1;84) arranged adjacent to the first side edge (16) of the back wall section (4) and having, in the direction of the longitudinal axis, a dimension of the upper edge that essentially corresponds to the dimension of the upper edge of the back wall section (4) in the direction of the longitudinal axis, as well as
a second portion (A'2;86) that adjoins the first portion (A'1;84) and the upper edge of which does not extend as far as the upper edge of the back wall section (4) in the direction of the longitudinal axis.

10. Material flow section (2) according to claim 9, **characterized in that** the section (A;20) of the first side wall section (6) further comprises a portion (A3;82) that adjoins the second portion (A2;80) and extends up to the third gusset (24) of the first side wall section (6) and that has, in the direction of the longitudinal axis, a dimension of the upper edge that essentially corresponds to the dimension of the upper edge of the section (B;22) of the first side wall section, and/or
that the section (A';26) of the second side wall section (8) further comprises a portion (A'3;88) that adjoins the second portion (A'2;86) and extends up to the fourth gusset (30) of the second side wall section (8) and that has, in the direction of the longitudinal axis, a dimension of the upper edge that essentially corresponds to the dimension of the upper edge of the section (B';28) of the first side wall section.

11. Material flow section (2) according to any one of the preceding claims,
**characterized in that**, when the material flow section (2) is arranged in a plane, the lower edges of the front wall section (10), of the sections (B;22) and (B';28) of the first side wall section (6) and the second side wall section (8), respectively, and possibly of the sections (A3;82) and (A'3;88) of the first side wall section (6) and the second side wall section (8), respectively, run parallel to, in particular collinear with, each other, and/or that the upper edges of the front wall section (10), of the sections (B;22) and (B';28) of the first side wall section (6) and the second side wall section (8), respectively, and possibly of the sections (A3;82) and (A'3;88) of the first side wall section (6) and the second side wall section (8), respectively, run parallel to, in particular collinear with, each other.

12. Material flow section (2) according to any one of the preceding claims,
**characterized in that**, when the material flow is arranged in a plane, the lower edges of the back wall section (4) and of the sections (A1;78) and (A'1;84) of the first side wall section (6) and the second side wall section (8), respectively, run parallel to, in particular collinear with, each other, and/or that the upper edges of the back wall section (4) and of the sections (A1;78) and (A'1;84) of the first side wall section (6) and the second side wall section (8), respectively, run parallel to, in particular collinear with, each other.

13. Material flow section (2) according to any one of the preceding claims,
**characterized in that**, when the material flow section (2) is arranged in a plane, the upper edge of said material flow section runs essentially parallel to the lower edge thereof.

14. Material flow comprising a plurality of successive material flow sections according to any one of the preceding claims, wherein the lower edge of a first material flow section is separably connected to the upper edge of an adjacent second material flow section by means of a line of weakness, in particular a perforation seam, which lower edge is made up of the lower edges of the back wall section, of the first and second side wall sections and of the front wall section and which upper edge is made up of the upper edges of the back wall section, of the front wall section and of the first and second side wall sections, and wherein the upper edge of a first material flow section is separably connected to the lower edge of a third material flow section by means of a line of weakness, in particular a perforation seam, which upper edge is made up of the upper edges of the back wall section, of the front wall section and of the first and second side wall sections and which lower edge is made up of the lower edges of the back wall section, of the front wall section and of the first and second side wall sections.

15. Material flow according to claim 14, further comprising at least one, in particular continuous, adhesive material strip that is present on at least one material flow section, on the outer surface of the back wall section and spaced apart from the lower edge thereof.

16. Material flow according to claim 15, **characterized in that** the distance between the adhesive material strip and the folding line for folding the base down (F) is greater than the distance between the lower edge of the back wall section and the folding line for folding the base down (F) and smaller than the distance between the lower edge of the section (B) of the first and/or second side wall section and the folding line for folding the base down (F).

17. Bag with folding sides comprising a front wall, a back wall as well as first and second side walls that connect the back wall and the front wall to each other, **characterized in that** the base of the bag with folding sides represents a pasted folding base, said bag with folding sides being obtained from a material flow section according to any one of claims 1 to 13, wherein a bag hose having inwardly folded first and second side walls is made up of the back wall section, the front wall section and the first and second side wall sections, wherein the inner surfaces of the back wall section and the front wall section of said bag hose at least partially contact each other or can be brought in contact with each other, wherein, spaced apart from the folding line for folding the base down (F) on the back of the back wall section, at least one, in particular continuous, adhesive material strip is present in any case in a region that exceeds the distance of the lower edge of the back wall section from the folding line for folding the base down (F) and that extends up to the distance of the lower edge of the second lateral folding section (section B and B', respectively) of the first and/or second side wall section in the direction of the longitudinal axis from the folding line for folding the base down (F), and
wherein that section of the bag hose which is located on the other side of the folding line for folding the base down (F) is folded down onto the outer surface of the back wall section while conglutinating and forming a folding base so that at least some regions of the first lateral folding section, in particular the portions (A2), and possibly (A3), as well as of the second lateral folding section (section B) of the first side wall section and/or at least some regions of the first lateral folding section, in particular the portions (A'2), and possibly (A'3), as well as of the second lateral folding section (section B') of the second side wall section are conglutinated or conglutinable with the outer surface of the back wall at least in sections, and
wherein the second lateral folding section of the first side wall section has a region that is arranged between the folding line for folding the base down (F) and the lower edge and that is not covered with the first lateral folding section when the first lateral folding section and the second lateral folding section of the first side wall section are folded on top of each other along the third folding line and that has at least a first passage, and/or that the second lateral folding section of the second side wall section has a region that is arranged between the folding line for folding the base down (F) and the lower edge and that is not covered with the first lateral folding section when the first lateral folding section and the second lateral folding section of the second side wall section are folded on top of each other along the fourth folding line and that has at least a second passage, wherein the first passage and/or the second passage at least partially overlap the adhesive material when that section of the bag hose which is located on the other side of the folding line for folding the base down is folded down onto the outer surface of the back wall section so that the adhesive material contacts or can contact the inner surface of the front wall section through the first passage and/or the second passage.

18. Bag with folding sides according to claim 17, **characterized in that** the upper edge of the back wall and the upper edges of the portions (A1 and A'1) and possibly of the portions (A2 and A'2) of the first side wall and the second side wall, respectively, project beyond the upper edge of the front wall.

19. Bag with folding sides according to claim 18, **characterized in that** the upper edge of the back wall and the upper edges of the portions (A1 and A'1) of the first side wall and the second side wall, respectively, are essentially equally spaced apart from the upper edge of the front wall.

## Revendications

1. Tronçon de bande de matériau (2) pour des sachets dotés de soufflets latéraux et d'un fond rabattable, comprenant
a) un tronçon formant une paroi arrière (4) avec un côté intérieur et un côté extérieur ainsi qu'avec une arête supérieure (12) et une arête inférieure, opposée (14), et avec un premier bord latéral (16) et un deuxième bord latéral (18), opposé, lesquels s'étendent respectivement de l'arête supérieure (12) à l'arête inférieure (14), ces premier et deuxième bords latéraux (16, 18) du tronçon formant une paroi arrière (4) constituant de préférence respectivement une première et une deuxième lignes de pliage, sachant que, lorsque le tronçon de bande de matériau (2) est disposé dans un plan, le tronçon formant une paroi arrière (4) présente un axe longitudinal dans la direction allant de l'arête supérieure (12) à l'arête inférieure (14), et un axe transversal perpendiculaire au précédent,
b) un tronçon formant une première paroi latérale (6) et un tronçon formant une deuxième paroi latérale (8), qui se raccordent ou qui sont ou peuvent être reliés au moins pour partie respectivement au premier et au deuxième bords latéraux (16, 18) du tronçon formant une paroi arrière,
sachant que les tronçons formant une première et une deuxième parois latérales (6, 8) disposent chacun d'une arête supérieure et d'une arête inférieure ainsi que d'une première délimitation latérale et d'une deuxième délimitation latérale, opposée, lesquelles s'étendent respectivement en particulier totalement de l'arête supérieure à l'arête inférieure, et sont chacun équipés d'au moins une troisième ou respectivement une quatrième ligne de pliage (24, 30), présente entre la première et la deuxième délimitation latérale et s'étendant notamment totalement de l'arête supérieure à l'arête inférieure,
sachant que le tronçon formant une première paroi latérale (6) est ou peut être subdivisé en un tronçon (A) (également appelé premier tronçon de soufflet latéral (20) du tronçon formant une première paroi latérale), qui s'étend depuis le premier bord latéral (16) du tronçon formant une paroi arrière (4), en particulier depuis la première ligne de pliage, et/ou depuis la première délimitation latérale du tronçon formant une première paroi latérale, jusqu'à la troisième ligne de pliage (24),
et un tronçon (B) (également appelé deuxième tronçon de soufflet latéral (22) du tronçon formant une première paroi latérale), qui s'étend depuis la troisième ligne de pliage (24) jusqu'à la deuxième délimitation latérale (32) du tronçon formant une première paroi latérale (6),
sachant que le tronçon formant une deuxième paroi latérale (8) est ou peut être subdivisé en un tronçon (A') (également appelé premier tronçon de soufflet latéral (26) du tronçon formant une deuxième paroi latérale), qui s'étend depuis le deuxième bord latéral (18) du tronçon formant une paroi arrière (4), en particulier depuis la deuxième ligne de pliage, et/ou depuis la première délimitation latérale du tronçon formant une première paroi latérale, jusqu'à la quatrième ligne de pliage (30),
et un tronçon (B') (également appelé deuxième tronçon de soufflet latéral (28) du tronçon formant une deuxième paroi latérale), qui s'étend depuis la quatrième ligne de pliage (30) jusqu'à la deuxième délimitation latérale (34) du tronçon formant une deuxième paroi latérale (8),
sachant que les arêtes inférieures des tronçons (B ; 22 et B' ; 28) des tronçons formant une première et une deuxième parois latérales (6, 8) disposent, dans la direction de l'axe longitudinal, d'une étendue longitudinale qui s'étend au-delà de l'arête inférieure du tronçon formant une paroi arrière (4), et sachant que l'arête inférieure du tronçon (A ; 20) du tronçon formant une première paroi latérale (6) ne s'étend pas, dans la direction de l'axe longitudinal, au moins pour partie, jusqu'à l'étendue longitudinale de l'arête inférieure du tronçon (B ; 22) du tronçon formant une première paroi latérale, et/ou que l'arête inférieure du tronçon (A' ; 26) du tronçon formant une deuxième paroi latérale (8) ne s'étend pas, dans la direction de l'axe longitudinal, au moins pour partie, jusqu'à l'étendue longitudinale de l'arête inférieure du tronçon (B' ; 28) du tronçon formant une deuxième paroi latérale,
c) et un tronçon formant une paroi avant (10) avec une arête supérieure et une arête inférieure ainsi qu'avec un côté intérieur et un côté extérieur, qui s'étend ou qui peut s'étendre depuis la deuxième délimitation latérale (32) du tronçon formant une première paroi latérale (6), qui forme notamment la cinquième ligne de pliage, jusqu'à la deuxième délimitation latérale (34) du tronçon formant une deuxième paroi latérale (8), qui forme notamment la sixième ligne de pliage, **caractérisé en ce que**
le tronçon de bande de matériau (2) présente, au voisinage et à distance de l'arête inférieure (14) du tronçon formant une paroi arrière (4), une ligne de pliage de fond rabattable (F) s'étendant sensiblement sur toute l'étendue transversale du tronçon de bande de matériau (2), sachant que, dans la direction de l'axe longitudinal, la distance moyenne entre la ligne de pliage de fond rabattable (F) et l'arête inférieure (14) du tronçon formant une paroi arrière (4) est inférieure à la distance, dans la direction de l'axe longitudinal, entre cette arête inférieure et l'arête inférieure du tronçon (B ; 22) du tronçon formant une première paroi latérale (6) et/ou du tronçon (B' ; 28) du tronçon formant une deuxième paroi latérale (8), et **en ce que**
le deuxième tronçon de soufflet latéral (22) du tronçon formant une première paroi latérale (6) présente une région (90) disposée entre la ligne de pliage de fond rabattable (F) et l'arête inférieure, région qui, lorsque le premier tronçon de soufflet latéral (20) et le deuxième tronçon de soufflet latéral (22) du tronçon formant une première paroi latérale (6) sont rabattus l'un sur l'autre le long de la troisième ligne de pliage (24), n'est pas recouverte par le premier tronçon de soufflet latéral (20), et région qui présente au moins une première ouverture (94),
et/ou **en ce que** le deuxième tronçon de soufflet latéral (28) du tronçon formant une deuxième paroi latérale (8) présente une région (92) disposée entre la ligne de pliage de fond rabattable (F) et l'arête inférieure, région qui, lorsque le premier tronçon de soufflet latéral (26) et le deuxième tronçon de soufflet latéral (28) du tronçon formant une deuxième paroi latérale (8) sont rabattus l'un sur l'autre le long de la quatrième ligne de pliage (30), n'est pas recouverte par le premier tronçon de soufflet latéral (26), et région qui présente au moins une deuxième ouverture (96).

2. Tronçon de bande de matériau (2) selon la revendication 1, **caractérisé en ce qu'**il est présent en une ou plusieurs pièces.

3. Tronçon de bande de matériau (2) selon la revendication 1 ou 2, **caractérisé en ce que** le tronçon formant une paroi arrière (4), une partie du tronçon formant une deuxième paroi latérale (8) se raccordant au tronçon formant une paroi arrière (4) ainsi que le tronçon formant une première paroi latérale (6) et une partie (10b) du tronçon formant une paroi avant (10) se raccordant au précédent forment une première pièce (40), et **en ce que** la partie restante du tronçon formant une deuxième paroi latérale (8) et la partie restante (10a) du tronçon formant une paroi avant (10) se raccordant au précédent forment la deuxième pièce (42) d'un tronçon de bande de matériau (2) notamment en deux pièces.

4. Tronçon de bande de matériau (2) selon l'une des revendications précédentes, **caractérisé en ce**
**qu'**au moins deux lignes de pliage, en particulier toutes les lignes de pliage, parmi la première, la deuxième, la troisième, la quatrième, la cinquième et la sixième lignes de pliage, s'étendent sensiblement parallèlement lorsque la bande de matériau est disposée dans un plan.

5. Tronçon de bande de matériau (2) selon l'une des revendications précédentes, **caractérisé en ce que**
l'arête inférieure du tronçon (B ; 22) du tronçon formant une première paroi latérale (6) et/ou du tronçon (B' ; 28) du tronçon formant une deuxième paroi latérale (8) présente, dans la direction de l'axe longitudinal, une étendue longitudinale qui correspond sensiblement à celle de l'arête inférieure du tronçon formant une paroi avant (10).

6. Tronçon de bande de matériau (2) selon l'une des revendications précédentes, **caractérisé en ce que**
le tronçon (A ; 20) du tronçon formant une première paroi latérale (6) et/ou le tronçon (A' ; 26) du tronçon formant une deuxième paroi latérale (8) présente un premier tronçon partiel, respectivement (A1 ; 78) ou (A'1 ; 84), au voisinage respectivement du premier ou du deuxième bord latéral (16, 18) du tronçon formant une paroi arrière (4), avec une étendue de l'arête inférieure dans la direction de l'axe longitudinal qui correspond sensiblement à l'étendue de l'arête inférieure (14) du tronçon formant une paroi arrière (4) dans la direction de l'axe longitudinal,
et un deuxième tronçon partiel (A2 ; 80), qui se raccorde au premier tronçon partiel (A1 ; 78) et dont l'arête inférieure s'étend dans la direction de l'axe longitudinal sur l'étendue de l'arête inférieure (14) du tronçon formant une paroi arrière (4), mais pas aussi loin que l'étendue de l'arête inférieure du tronçon (B ; 22) du tronçon formant une première paroi latérale (6),
et/ou un deuxième tronçon partiel (A'2 ; 86), qui se raccorde au premier tronçon partiel (A'1 ; 84) et dont l'arête inférieure s'étend dans la direction de l'axe longitudinal sur l'étendue de l'arête inférieure (14) du tronçon formant une paroi arrière (4), mais pas aussi loin que l'étendue de l'arête inférieure du tronçon (B' ; 28) du tronçon formant une deuxième paroi latérale (8).

7. Tronçon de bande de matériau (2) selon la revendication 6, **caractérisé en ce que** le tronçon (A ; 20) du tronçon formant une première paroi latérale (6) comprend en outre un tronçon partiel (A3 ; 82), qui se raccorde au deuxième tronçon partiel (A2 ; 80) et s'étend jusqu'au troisième pli latéral (24) du tronçon formant une première paroi latérale (6), et qui présente une étendue de l'arête inférieure, dans la direction de l'axe longitudinal, qui correspond sensiblement à l'étendue de l'arête inférieure du tronçon (B ; 22) du tronçon formant une première paroi latérale (6),
et/ou **en ce que** le tronçon (A' ; 26) du tronçon formant une deuxième paroi latérale (8) comprend en outre un tronçon partiel (A'3 ; 88), qui se raccorde au deuxième tronçon partiel (A'2 ; 86) et s'étend jusqu'au quatrième pli latéral (30) du tronçon formant une deuxième paroi latérale (8), et qui présente une étendue de l'arête inférieure, dans la direction de l'axe longitudinal, qui correspond sensiblement à l'étendue de l'arête inférieure du tronçon (B' ; 28) du tronçon formant une deuxième paroi latérale (8).

8. Tronçon de bande de matériau (2) selon l'une des revendications précédentes, **caractérisé en ce que**
l'arête supérieure du tronçon (B ; 22) et/ou du tronçon (B' ; 28), respectivement du tronçon formant une première paroi latérale (6) ou du tronçon formant une deuxième paroi latérale (8), présente dans la direction de l'axe longitudinal une étendue qui correspond sensiblement à celle de l'arête supérieure du tronçon formant une paroi avant (10).

9. Tronçon de bande de matériau (2) selon l'une des revendications précédentes, **caractérisé en ce que**
le tronçon (A ; 20) du tronçon formant une première paroi latérale (6) présente un premier tronçon partiel (A1 ; 78), au voisinage du premier bord latéral (16) du tronçon formant une paroi arrière (4), avec une étendue de l'arête supérieure dans la direction de l'axe longitudinal qui correspond sensiblement à l'étendue de l'arête supérieure du tronçon formant une paroi arrière (4) dans la direction de l'axe longitudinal,
et un deuxième tronçon partiel (A2 ; 80), qui se raccorde au premier tronçon partiel (A1 ; 78) et dont l'arête supérieure s'étend, dans la direction de l'axe longitudinal, moins loin que l'arête supérieure du tronçon formant une paroi arrière (4),
et/ou **en ce que** le tronçon (A' ; 26) du tronçon formant une deuxième paroi latérale (8) présente un premier tronçon partiel (A'1 ; 84), au voisinage du premier bord latéral (16) du tronçon formant une paroi arrière (4), avec une étendue de l'arête supérieure dans la direction de l'axe longitudinal qui correspond sensiblement à l'étendue de l'arête supérieure du tronçon formant une paroi arrière (4) dans la direction de l'axe longitudinal,
et un deuxième tronçon partiel (A'2 ; 86), qui se raccorde au premier tronçon partiel (A'1 ; 84) et dont l'arête supérieure s'étend, dans la direction de l'axe longitudinal, moins loin que l'arête supérieure du tronçon formant une paroi arrière (4).

10. Tronçon de bande de matériau (2) selon la revendication 9, **caractérisé en ce que** le tronçon (A ; 20) du tronçon formant une première paroi latérale (6) comprend en outre un tronçon partiel (A3 ; 82), qui se raccorde au deuxième tronçon partiel (A2 ; 80) et s'étend jusqu'au troisième pli latéral (24) du tronçon formant une première paroi latérale (6), et qui présente une étendue de l'arête supérieure, dans la direction de l'axe longitudinal, qui correspond sensiblement à l'étendue de l'arête inférieure du tronçon (B ; 22) du tronçon formant une première paroi latérale,
et/ou **en ce que** le tronçon (A' ; 26) du tronçon formant une deuxième paroi latérale (8) comprend en outre un tronçon partiel (A'3 ; 88), qui se raccorde au deuxième tronçon partiel (A'2 ; 86) et s'étend jusqu'au quatrième pli latéral (30) du tronçon formant une deuxième paroi latérale (8), et qui présente une étendue de l'arête supérieure, dans la direction de l'axe longitudinal, qui correspond sensiblement à l'étendue de l'arête supérieure du tronçon (B' ; 28) du tronçon formant une première paroi latérale.

11. Tronçon de bande de matériau (2) selon l'une des revendications précédentes, **caractérisé en ce que**,
lorsque le tronçon de bande de matériau (2) est disposé dans un plan, les arêtes inférieures du tronçon formant une paroi avant (10), des tronçons (B ; 22) et (B' ; 28) respectivement du tronçon formant une première paroi latérale (6) et du tronçon formant une deuxième paroi latérale (8), et éventuellement des tronçons (A3 ; 82) et (A'3 ; 88) respectivement du tronçon formant une première paroi latérale (6) et du tronçon formant une deuxième paroi latérale (8), s'étendent parallèlement, en particulier de façon colinéaire, et/ou **en ce que** les arêtes supérieures du tronçon formant une paroi avant (10), des tronçons (B ; 22) et (B' ; 28) respectivement du tronçon formant une première paroi latérale (6) et du tronçon formant une deuxième paroi latérale (8), et éventuellement des tronçons (A3 ; 82) et (A'3 ; 88) respectivement du tronçon formant une première paroi latérale (6) et du tronçon formant une deuxième paroi latérale (8), s'étendent parallèlement, en particulier de façon colinéaire.

12. Tronçon de bande de matériau (2) selon l'une des revendications précédentes, **caractérisé en ce que**,
lorsque la bande de matériau est disposée dans un plan, les arêtes inférieures du tronçon formant une paroi arrière (4) et des tronçons (A1 ; 78) et (A'1 ; 84), respectivement du tronçon formant une première paroi latérale (6) et du tronçon formant une deuxième paroi latérale (8), s'étendent parallèlement, en particulier de façon colinéaire, et/ou **en ce que** les arêtes supérieures du tronçon formant une paroi arrière (4) et des tronçons (A1 ; 78) et (A'1 ; 84), respectivement du tronçon formant une première paroi latérale (6) et du tronçon formant une deuxième paroi latérale (8), s'étendent parallèlement, en particulier de façon colinéaire.

13. Tronçon de bande de matériau (2) selon l'une des revendications précédentes, **caractérisé en ce que**, lorsque le tronçon de bande de matériau (2) est disposé dans un plan, l'arête supérieure de ce tronçon de bande de matériau s'étend sensiblement parallèlement à l'arête inférieure dudit tronçon.

14. Bande de matériau, comprenant une pluralité de tronçons successifs de bande de matériau selon l'une des revendications précédentes,
sachant que l'arête inférieure d'un premier tronçon de bande de matériau, formée des arêtes inférieures du tronçon formant une paroi arrière, des tronçons formant une première et une deuxième parois latérales et du tronçon formant une paroi avant est reliée de manière détachable au moyen d'une ligne d'affaiblissement, en particulier d'une ligne de joint à perforations, à l'arête supérieure, formée des arêtes supérieures du tronçon formant une paroi arrière, du tronçon formant une paroi avant et des tronçons formant une première et une deuxième parois latérales, d'un deuxième tronçon de bande de matériau, voisin,
et sachant que l'arête supérieure du premier tronçon de bande de matériau, formée des arêtes supérieures du tronçon formant une paroi arrière, du tronçon formant une paroi avant et des tronçons formant une première et une deuxième parois latérales est reliée de manière détachable au moyen d'une ligne d'affaiblissement, en particulier d'une ligne de joint à perforations, à l'arête inférieure, formée des arêtes inférieures du tronçon formant une paroi arrière, du tronçon formant une paroi avant et des tronçons formant une première et une deuxième parois latérales, d'un troisième tronçon de bande de matériau.

15. Bande de matériau selon la revendication 14, comprenant en outre
au moins une bande de matériau de collage, en particulier continue, présente sur au moins un tronçon de bande de matériau, sur le côté extérieur du tronçon formant une paroi arrière et à distance de l'arête inférieure de ce dernier.

16. Bande de matériau selon la revendication 15, **caractérisée en ce que**
la bande de matériau de collage s'étend à une distance de la ligne de pliage de fond rabattable (F) qui est supérieure à la distance entre l'arête inférieure du tronçon formant une paroi arrière et la ligne de pliage de fond rabattable (F), et qui est inférieure à la distance entre l'arête inférieure du tronçon (B) du tronçon formant une première paroi latérale et/ou du tronçon formant une deuxième paroi latérale et la ligne de pliage de fond rabattable (F).

17. Sachet à soufflets latéraux, comprenant une paroi avant, une paroi arrière ainsi qu'une première et une deuxième parois latérales reliant entre elles la paroi arrière et la paroi avant, **caractérisé en ce que**
le fond du sachet à soufflets latéraux, sachet qui est obtenu à partir d'un tronçon de bande de matériau selon l'une des revendications 1 à 13, constitue un fond rabattable collé, sachant qu'à partir du tronçon formant une paroi arrière, du tronçon formant une paroi avant et des tronçons formant une première et une deuxième parois latérales, on forme une enveloppe tubulaire de sachet avec les première et deuxième parois latérales reliées vers l'intérieur, enveloppe dans laquelle les côtés intérieurs du tronçon formant une paroi arrière et du tronçon formant une paroi avant parviennent ou peuvent être amenés au moins partiellement en application mutuelle,
sachant qu'à distance de la ligne de pliage de fond rabattable (F), sur le côté arrière du tronçon formant une paroi arrière, au moins une bande notamment continue de matériau de collage est présente en tout cas dans une région qui s'étend au-delà de la distance entre l'arête inférieure du tronçon formant une paroi arrière et la ligne de pliage de fond rabattable (F) et qui s'étend jusqu'à la distance, dans la direction de l'axe longitudinal, entre l'arête inférieure du deuxième tronçon de soufflet latéral (tronçon B ou B') du tronçon formant une première paroi latérale et/ou du tronçon formant une deuxième paroi latérale et la ligne de pliage de fond rabattable (F),
et sachant que le tronçon de la gaine tubulaire de sachet qui se trouve au-delà de la ligne de pliage de fond rabattable (F) est rabattu sur le côté extérieur du tronçon formant une paroi arrière avec collage et en formant un fond rabattable, de sorte qu'au moins des régions du premier tronçon de soufflet latéral, en particulier les tronçons partiels (A2) et éventuellement (A3), ainsi que du deuxième tronçon de soufflet latéral (tronçon B) du tronçon formant une première paroi latérale, et/ou au moins des régions du premier tronçon de soufflet latéral, en particulier les tronçons partiels (A'2) et éventuellement (A'3), ainsi que du deuxième tronçon de soufflet latéral (tronçon B') du tronçon formant une deuxième paroi latérale sont ou peuvent être au moins pour partie collées au côté extérieur de la paroi arrière,
et sachant que le deuxième tronçon de soufflet latéral du tronçon formant une première paroi latérale présente une région disposée entre la ligne de pliage de fond rabattable (F) et l'arête inférieure, région qui, lorsque le premier tronçon de soufflet latéral et le deuxième tronçon de soufflet latéral du tronçon formant une première paroi latérale sont rabattus l'un sur l'autre le long de la troisième ligne de pliage, n'est pas recouverte par le premier tronçon de soufflet latéral, et région qui présente au moins une première ouverture, et/ou que le deuxième tronçon de soufflet latéral du tronçon formant une deuxième paroi latérale présente une région disposée entre la ligne de pliage de fond rabattable (F) et l'arête inférieure, région qui, lorsque le premier tronçon de soufflet latéral et le deuxième tronçon de soufflet latéral du tronçon formant une deuxième paroi latérale sont rabattus l'un sur l'autre le long de la quatrième ligne de pliage, n'est pas recouverte par le premier tronçon de soufflet latéral, et région qui présente au moins une deuxième ouverture,
sachant que la première et/ou la deuxième ouvertures, lors du rabattement, sur le côté extérieur du tronçon formant une paroi arrière, du tronçon de l'enveloppe tubulaire de sachet se trouvant au-delà de la ligne de pliage de fond rabattable, recouvrent au moins partiellement le matériau de collage, de sorte que le matériau de collage se trouve, à travers la première et/ou la deuxième ouvertures, en contact ou savoir contact avec le côté intérieur du tronçon formant une paroi avant.

18. Sachet à soufflets latéraux selon la revendication 17, **caractérisé en ce que** l'arête supérieure de la paroi arrière et les arêtes supérieures des tronçons partiels (A1 et A'1) et éventuellement des tronçons partiels (A2 et A'2), respectivement de la première et de la deuxième parois latérales, dépassent de l'arête supérieure de la paroi avant.

19. Sachet à soufflets latéraux selon la revendication 18, **caractérisé en ce que** l'arête supérieure de la paroi arrière et les arêtes supérieures des tronçons partiels (A1 et A'1), respectivement de la première et de la deuxième parois latérales, se trouvent sensiblement à la même distance de l'arête supérieure de la paroi avant.
